# EUROPÄISCHE PATENTSCHRIFT

(11) **EP 2 994 274 B1**
(45) Veröffentlichungstag und Bekanntmachung des Hinweises auf die Patenterteilung: **31.05.2017**
(21) Anmeldenummer: 13735200.1
(22) Anmeldetag: 05.07.2013
(51) Int. Cl.: B25H 3/02

(54) **BEHÄLTERANORDNUNG**
CONTAINER ASSEMBLY
AGENCEMENT DE RÉCIPIENT

(43) Veröffentlichungstag der Anmeldung: 16.03.2016
(73) Patentinhaber: TTS Tooltechnic Systems AG & Co. KG, 73240 Wendlingen (DE)
(72) Erfinder: KUHLS, Timo, 70197 Stuttgart (DE); WOLLE, Lutz, 89233 Burlafingen (DE)
(74) Vertreter: Patentanwälte Magenbauer & Kollegen Partnerschaft mbB
(86) Internationale Anmeldenummer: PCT/EP2013/001997
(87) Internationale Veröffentlichungsnummer: WO 2015/000497

(56) Entgegenhaltungen:
- EP-A1- 0 753 383
- EP-A2- 2 289 671
- EP-B1- 0 555 533

## Beschreibung

Die Erfindung betrifft eine Behälteranordnung, mit mindestens einem stapelbaren Behälter, der eine Grundeinheit mit einem Haupt-Aufnahmekörper aufweist, wobei der Haupt-Aufnahmekörper einen an seiner Oberseite über eine Hauptöffnung zugänglichen Haupt-Aufnahmeraum definiert, der von einem Boden und einer vom Rand des Bodens in einer Höhenrichtung des Behälters nach oben ragenden umlaufenden Seitenwand begrenzt ist, wobei der Behälter im Bereich seiner Oberseite einen an dem Haupt-Aufnahmekörper angeordneten Traggriff aufweist und wobei an der Grundeinheit Kopplungsmittel angeordnet sind, die geeignet sind, um wenigstens zwei in der Höhenrichtung aufeinandergestapelte Behälter lösbar zu einem ein gegenseitiges Abheben in der Höhenrichtung verhindernden Stapelverbund zu koppeln.

Eine aus der EP 2 551 210 A1 bekannte Behälteranordnung dieser Art enthält unter anderem mehrere stapelbare Behälter gleichen Typs, die jeweils eine Grundeinheit bestehend aus einem oben offenen Haupt-Aufnahmekörper und einem an dem Haupt-Aufnahmekörper angeordneten, nach oben ragenden starren Traggriff aufweisen. Die als Hauptöffnung bezeichenbare obere Öffnung des Haupt-Aufnahmekörpers ermöglicht ein beliebiges Einlegen und Entnehmen von Gegenständen, beispielsweise von Werkzeugen. Indem jeder Behälter mit entsprechenden Kopplungsmitteln ausgestattet ist, besteht die Möglichkeit, mehrere Behälter in einer Höhenrichtung aufeinander zu stapeln und durch die Kopplungsmittel zu einem zusammenhängenden Stapelverbund zusammenzufassen, der sich durch Erfassen des Traggriffes des obersten Behälters leicht transportieren lässt.

Bei dem aus der EP 2 551 210 A1 bekannten Behälter ist der in dem Haupt-Aufnahmekörper befindliche Inhalt durch die Hauptöffnung hindurch stets zugänglich. Dies erlaubt eine einfache Handhabung. Andererseits kann der Inhalt des Haupt-Aufnahmekörpers durch die ständig offene Hauptöffnung hindurch leicht verschmutzen. Auch eignet sich der Behälter weniger zur Aufbewahrung von Kleinteilen, da diese wegen der ständig frei liegenden Hauptöffnung leicht herausfallen und eventuell verloren gehen können.

Aus der EP 2 315 701 B1 und der EP 0 555 533 B1 ist jeweils eine Stapelbehälteranordnung bekannt, die mehrere aufeinander stapelbare und miteinander koppelbare Behälter aufweist, die jeweils aus einem Unterteil und einem Deckel bestehen, sodass eine den Zugang zu einem Innenraum des Behälters ermöglichende Öffnung bei Bedarf verschlossen werden kann.

Die EP 0 721 893 B1 offenbart einen Behälter, dessen Innenraum durch einen Deckel verschließbar ist und der mit einem mehrere Kleinbehälter aufweisenden Einsatzsystem ausgestattet ist, das es ermöglicht, den Innenraum des Behälters zur Aufbewahrung von Produkten platzsparend auszunutzen.

Aus der US 1,345,247 ist eine Kombination aus einer Werkzeugkiste und einem Sägebock bekannt, wobei die Werkzeugkiste ausschwenkbare Elemente besitzt, mit deren Hilfe sich die Werkzeugkiste in einen Sägebock umwandeln lässt.

Der Erfindung liegt die Aufgabe zugrunde, eine Behälteranordnung zu schaffen, die über mindestens einen eine Stapelung und vertikale Kopplung ermöglichenden Behälter verfügt, dessen Innenraum für eine gut geordnete Aufbewahrung und geschützte Unterbringung von Gegenständen geeignet ist.

Diese Aufgabe wird in Verbindung mit den eingangs genannten Merkmalen dadurch gelöst, dass der Behälter zwei in einer eingefahrenen Grundstellung unter Überdeckung der Hauptöffnung nebeneinander auf dem Haupt-Aufnahmekörper sitzende Zusatz-Aufnahmekörper aufweist, die jeweils einen an seiner Oberseite über eine Zusatzöffnung zugänglichen Zusatz-Aufnahmeraum definieren, der von einem Boden und einer vom Rand des Bodens in einer Höhenrichtung des Behälters nach oben ragenden umlaufenden Seitenwand begrenzt ist, wobei jeder Zusatz-Aufnahmekörper bezüglich des Haupt-Aufnahmekörpers unter Beibehaltung seiner bezüglich des Haupt-Aufnahmekörpers eingenommenen räumlichen Ausrichtung aufgrund vorhandener Lagermittel unter Ausführung einer Übergangsbewegung in eine die Hauptöffnung für einen Zugang zum Haupt-Aufnahmeraum zumindest partiell freigebende und dabei seitlich über den Haupt-Aufnahmekörper vorstehende ausgefahrene Zugangsstellung bewegbar ist, und wobei an jedem Zusatz-Aufnahmekörper ein zwischen einer die zugeordnete Zusatzöffnung abdeckenden Schließstellung und mindestens einer die Zusatzöffnung freigebenden Freigabestellung bewegbarer Verschlussdeckel angeordnet ist, wobei im gestapelten und miteinander gekoppelten Zustand mehrerer Behälter die die Grundstellung einnehmenden Zusatz-Aufnahmekörper eines jeweiligen unteren Behälters zusammen mit ihren die Schließstellung einnehmenden Verschlussdeckeln zwischen den Haupt-Aufnahmekörpern der unmittelbar übereinander angeordneten Behälter angeordnet sind.

Der im erfindungsgemäßen Sinne ausgebildete stapelbare Behälter bietet dem Nutzer eine Mehrzahl von Aufnahmeräumen zur voneinander getrennten und bei Bedarf sortierten Unterbringung von Gegenständen. Alle von den diversen Aufnahmekörpern definierten Aufnahmeräume können in einen Zustand versetzt werden, in dem sie zur Umgebung hin verschlossen sind. So ist die Hauptöffnung des Haupt-Aufnahmeraumes durch die in der eingefahrenen Grundstellung positionierten Zusatz-Aufnahmekörper verschlossen, während die in den Zusatz-Aufnahmekörpern ausgebildeten Zusatz-Aufnahmeräume durch die diesbezüglich bewegbar und insbesondere verschwenkbar angeordneten Verschlussdeckel bei Nichtgebrauch verschlossen werden können. Auf diese Weise sind die im Innern aufgenommenen Produkte vor Verschmutzung geschützt und an einem Herausfallen gehindert, sodass sich der mindestens eine stapelbare Behälter vor allem auch zur Aufbewahrung von Kleinteilen, beispielsweise von Maschinenwerkzeugen wie Bohrern oder von Kleineisenwaren wie Schrauben oder Nägeln, eignet. Bevorzugt können in dem Haupt-Aufnahmeraum größere Gegenstände aufgenommen werden, beispielsweise Handwerkzeuge, während sich die Zusatz-Aufnahmeräume vor allem zur Aufnahme der schon erwähnten Kleinteile eignen. Jeder Aufnahmeraum kann bei Bedarf auch in einzelne Fächer unterteilt sein. Es besteht ferner die Möglichkeit, in einen oder mehrere der Aufnahmeräume zusätzliche Kleinbehälter zur sortierten Unterbringung von Kleinteilen lösbar einzusetzen. Alle Aufnahmeräume sind bei Bedarf gut zugänglich, da sich die Zusatz-Aufnahmekörper im Rahmen einer Übergangsbewegung zwischen der die Hauptöffnung überdeckenden eingefahrenen Grundstellung und einer diesbezüglich ausgefahrenen, zumindest partiell seitlich über den Haupt-Aufnahmekörper hinausragenden ausgefahrenen Zugangsstellung bewegen lassen. Dabei ist die Auslegung insbesondere so getroffen, dass die Zusatz-Aufnahmekörper in der ZugangsStellung die Hauptöffnung des Haupt-Aufnahmeraumes vollständig freigeben. Bevorzugt können die Zusatz-Aufnahmekörper unabhängig voneinander wahlweise in der Grundstellung oder in der Zugangsstellung positioniert werden.

Die an der Grundeinheit angeordneten Kopplungsmittel ermöglichen es, den stapelbaren Behälter trotz der beweglichen Zusatz-Aufnahmekörper mit einem oder mehreren gleichartigen Behältern vertikal zu stapeln und zu einem zusammenhängenden Stapelverbund zu koppeln, der sich durch Erfassen des Traggriffes des obersten Behälters leicht transportieren lässt. Je nach Ausgestaltung des mindestens einen Behälters kann gewährleistet werden, dass die Zusatz-Aufnahmekörper und Verschlussdeckel des jeweils unterhalb eines oberen Behälters platzierten Behälters allein durch die Stapelung mehrerer Behälter und/oder vorzugsweise durch spezielle Verriegelungsmittel so fixiert werden, dass sie beim Transport des Stapelverbundes nicht versehentlich in die Zugangsstellung ausfahren beziehungsweise in die Freigabestellung bewegt werden. Besonders vorteilhaft ist es, wenn der stapelbare Behälter über Verriegelungsmittel verfügt, die es ermöglichen, die Verschlussdeckel in ihrer Schließstellung lösbar zu verriegeln und - insbesondere mittelbar durch diese Verriegelung - auch die Zusatz-Aufnahmekörper in ihrer Grundstellung zu blockieren, insbesondere bei Alleinnutzung eines stapelbaren Behälters und vorzugsweise auch im Zustand eines durch Kopplung hergestellten, vertikal zusammenhängenden Stapelverbundes.

Vorteilhafte Weiterbildungen der Erfindung gehen aus den Unteransprüchen hervor.

Zweckmäßigerweise verfügt die Behälteranordnung über mehrere stapelbare Behälter der vorstehend erläuterten Art, die sowohl einzeln verwendbar sind als auch in ihrer Höhenrichtung aufeinander stapelbar sind, um durch die an ihnen vorgesehenen Kopplungsmittel jeweils paarweise lösbar gekoppelt zu werden, sodass sich ein Stapelverbund ergibt, innerhalb dessen die miteinander gekoppelten Behälter in der Höhenrichtung zugfest miteinander verbunden und an einem gegenseitigen Abheben gehindert sind. Diese mehreren stapelbaren Behälter sind zweckmäßigerweise identisch ausgebildet.

Die Zusatz-Aufnahmekörper sind zweckmäßigerweise rechtwinkelig zu einer Längsachse des zugehörigen Behälters nebeneinander angeordnet, wobei sie in der Grundstellung einen geringsten Abstand zueinander haben und in der ausgefahrenen Zugangsstellung beider Zusatz-Aufnahmekörper einen größten Abstand zwischen sich einnehmen. Bevorzugt sind die Zusatz-Aufnahmekörper länglich ausgebildet und längsseits nebeneinander angeordnet.

Die die Ausführung der geführten Übergangsbewegung ermöglichenden Lagermittel sind insbesondere als Schwenklagermittel ausgebildet, sodass die Übergangsbewegung zumindest teilweise und vorzugsweise in ihrer Gesamtheit eine Schwenkbewegung ist, bei deren Ausführung der Zusatz-Aufnahmekörper seine räumliche Ausrichtung bezüglich des Haupt-Aufnahmekörpers nicht verändert. Auf diese Weise wird verhindert, dass der Zusatz-Aufnahmekörper beim Verschwenken beispielsweise geneigt wird, was zur Folge haben könnte, dass aufgenommene Gegenstände herausfallen. Dies wird durch die konstant beibehaltene räumliche Ausrichtung zwischen den Zusatz-Aufnahmekörpern und dem Haupt-Aufnahmekörper bei Ausführung jeglicher Übergangsbewegung gewährleistet.

Die Schwenklagermittel sind insbesondere so ausgebildet, dass die Übergangsbewegung einen bogenförmigen Verlauf nimmt. Zweckmäßig ist es, wenn jeder Zusatz-Aufnahmekörper bei der Übergangsbewegung seine Höhenposition ändert, wobei er insbesondere einen höchsten Punkt durchläuft und wobei es zweckmäßig ist, wenn die bezüglich des Haupt-Aufnahmekörpers eingenommene Höhenposition des Zusatz-Aufnahmekörpers in der Grundstellung die gleiche ist wie in der Zugangsstellung.

Besonders zweckmäßig ist eine Realisierung der Schwenklagermittel als Parallelogrammlagerung mittels mehrerer Gelenkparallelogramme. Hierbei ist jeder Zusatz-Aufnahmekörper bevorzugt mittels zweier Paare von Führungsarmen schwenkbar gelagert, die jeweils einerseits an dem Zusatz-Aufnahmekörper und andererseits an dem Grundteil schwenkbar gelagert sind.

Von Vorteil ist es, wenn die Führungsarme in von doppelwandigen Wandabschnitten der Seitenwände gebildeten Lagerkammern des Haupt-Aufnahmekörpers und des Zusatz-Aufnahmekörpers hineinragen und darin gelagert sind, wobei sie in der Grundstellung der Zusatz-Aufnahmekörper nach außen, zur Umgebung des Behälters hin, verdeckt sind. Auf diese Weise werden Beschädigungen oder Verschmutzungen der Schwenklagermittel vermieden. Es ist weiterhin vorteilhaft, wenn die Führungsarme außerdem sowohl vom Haupt-Aufnahmeraum als auch vom jeweils zugeordneten Zusatz-Aufnahmeraum abgeschottet sind, sodass die Schwenkbewegung nicht durch im betreffenden Aufnahmeraum befindliche Gegenstände behindert werden kann.

Die zur vertikal zusammenhängenden Kopplung mehrerer Behälter dienenden Kopplungsmittel sind zweckmäßigerweise im Bereich einander in Achsrichtung einer Längsachse des Behälters entgegengesetzt orientierter axialer Stirnseiten der Grundeinheit angeordnet. Auf diese Weise können die Zusatz-Aufnahmekörper ungehindert ihre Übergangsbewegung ausführen. Es ist vorteilhaft, ausschließlich im Bereich dieser beiden axialen Stirnseiten für die vertikale Kopplung mehrerer Behälter dienende Kopplungsmittel vorzusehen. Die Kopplungsmittel sind zweckmäßigerweise direkt an dem Haupt-Aufnahmekörper angeordnet.

Eine besonders zweckmäßige Ausgestaltung der Kopplungsmittel sieht vor, dass im Bereich jeder der beiden axialen Stirnseiten jeweils mindestens eine und bevorzugt genau eine Kopplungseinheit angeordnet ist, die sich aus einem in der Nähe des Bodens des Haupt-Aufnahmekörpers angeordneten unteren Kopplungselement und einem weiter oben angeordneten oberen Kopplungselement zusammensetzt. Wenigstens eines der Kopplungselemente ist dabei bewegbar, um einen Kopplungseingriff mit einem Kopplungselement eines oberhalb oder unterhalb angeordneten weiteren Behälters herstellen oder lösen zu können. Aufeinandergestapelte Behälter sind insbesondere mittels eines oberen Kopplungselementes des unteren Behälters und eines unteren Kopplungselementes des oberen Behälters lösbar koppelbar. Bevorzugt ist das jeweils obere Kopplungselement ein zum Herstellen und Lösen einer Kopplung bewegliches Kopplungselement.

Die Kopplungseinheiten sind zweckmäßigerweise breitenmittig an jeweils einer der axialen Stirnseite der Grundeinheit angeordnet, was den Vorteil bietet, sie im Bereich zwischen den beiden Zusatz-Aufnahmekörpern zu platzieren.

Besonders vorteilhaft ist eine Ausgestaltung des beweglichen Kopplungselementes in Gestalt einer an der Grundeinheit schwenkbar gelagerten Kopplungslasche. Bei dem mit der Kopplungslasche kooperierenden Kopplungselement handelt es sich zweckmäßigerweise um einen ein- oder mehrteiligen Kopplungsvorsprung, den die Kopplungslasche übergreifen kann. Die Kopplungslasche ist insbesondere so ausgebildet, dass sie vergleichbar einer Klappe lediglich verschwenkt werden kann, jedoch keine translatorische Bewegung ausführen kann.

Die oberen Kopplungselemente der Kopplungsmittel sind zweckmäßigerweise auf Höhe der Oberseite der die Grundstellung einnehmenden Zusatz-Aufnahmekörper platziert. Dort befinden sich auch die Verschlussdeckel, wenn sie die Schließstellung einnehmen. Dies ermöglicht es, die von den miteinander zu koppelnden Komponenten zweier Behälter zu überbrückende Wegstrecke möglichst kurz zu halten. Insbesondere in diesem Zusammenhang ist es vorteilhaft, wenn die oberen Kopplungselemente an nach oben über die Seitenwand des Haupt-Aufnahmekörpers hinausragenden Tragsäulen der Grundeinheit angeordnet sind, die sich in der Grundstellung der Zusatz-Aufnahmekörper zweckmäßigerweise zwischen diesen Zusatz-Aufnahmekörpern nach oben erstrecken. Bevorzugt sind die Tragsäulen einstückig mit dem Haupt-Aufnahmekörper verbunden.

Die Tragsäulen können Bestandteil einer den Traggriff ausbildenden starren Struktur sein. Sie können auch Bestandteil einer sich in der Längsrichtung des Grundteils erstreckenden Unterteilungswand sein, die den Haupt-Aufnahmeraum in zwei längsseits nebeneinanderliegende Teilräume unterteilt. Die Unterteilungswand kann hohl und zur Unterseite des Bodens hin offen sein, sodass zum Stapeln zweier Behälter der oben vorstehende Traggriff des unteren Behälters von unten her in den schlitzförmigen Hohlraum der Unterteilungswand eintauchen kann.

Von Vorteil ist es, wenn die Grundeinheit über weitere Schnittstellenmittel verfügt, die es ermöglichen, den Behälter mit stapelbaren Behältern anderen Typs zu einem Stapelverbund zusammenzufassen. Hierbei ist insbesondere an Schnittstellenmittel gedacht, die eine Kopplung mit Behältern der in der EP 2 315 701 B1 oder in der EP 0 555 533 B1 beschriebenen Art ermöglichen.

Wie schon angedeutet, ist es vorteilhaft, wenn der mindestens eine stapelbare Behälter über Verriegelungsmittel verfügt, die ein lösbares Verriegeln der in der Schließstellung befindlichen Verschlussdeckel ermöglichen. Diese Verriegelungsmittel befinden sich teils an der Grundeinheit und teils an den Verschlussdeckeln, wobei sie seitens der Grundeinheit insbesondere an dem Haupt-Aufnahmekörper angeordnet sind. Mit Hilfe solcher Verriegelungsmittel können die geschlossenen Verschlussdeckel verriegelt werden, wenn sich die Zusatz-Aufnahmekörper in ihrer Grundstellung befinden. Dabei sind die Verriegelungsmittel insbesondere so ausgebildet, dass sie ein gleichzeitiges Verriegeln beider Verschlussdeckel ermöglichen.

Eine derartige Ausgestaltung der Verriegelungsmittel hat auch den Vorteil, dass bei verriegelten Verschlussdeckeln zugleich die eingeschwenkte Grundstellung des jeweils zugeordneten Zusatz-Aufnahmekörpers gesichert ist. Da die Verschlussdeckel an den Zusatz-Aufnahmekörpern angeordnet sind, können diese die Übergangsbewegung nicht ausführen, wenn die Verschlussdeckel in ihrer Schließstellung verriegelt sind.

Besonders vorteilhaft ist eine Ausgestaltung, bei der die Verriegelungsmittel zumindest partiell in Baueinheit mit den zur Herstellung eines vertikalen Stapelverbunds mehrerer Behälter dienenden Kopplungsmitteln ausgebildet sind. Auf diese Weise ist ein besonders einfacher und kostengünstiger Aufbau der Behälteranordnung möglich.

Bevorzugt verfügen die Kopplungsmittel und die Verriegelungsmittel über mindestens ein gemeinsames, relativ zu der Grundeinheit bewegliches Kopplungs- und Verriegelungselement, das wahlweise in einer die geschlossenen Verschlussdeckel verriegelnden wirksamen Stellung oder in einer die Verschlussdeckel zum Öffnen freigebenden, unwirksamen Stellung positionierbar ist. Dieses gemeinsame bzw. kombinierte Kopplungs- und Verriegelungselement ist so ausgebildet, dass es im gestapelten Zustand mehrerer Behälter bei Einnahme der wirksamen Stellung auch in Kopplungseingriff mit einem weiteren Behälter steht, um diesen weiteren Behälter in der Höhenrichtung zugfest mit dem das bewegliche Kopplungs- und Verriegelungselement aufweisenden Behälter formschlüssig zu koppeln. Das mindestens eine kombinierte Kopplungs- und Verriegelungselement ist also unabhängig davon zur Verriegelung der geschlossenen Verschlussdeckel nutzbar, ob nun ein weiterer Behälter aufgestapelt ist oder nicht. Ist ein weiterer Behälter aufgestapelt, dient das kombinierte Kopplungs- und Verriegelungselement auch zur mechanischen Kopplung der aufeinandergestapelten Behälter.

Zweckmäßigerweise ist beiden axialen Stirnseiten der Grundeinheit jeweils ein kombinierte Kopplungs- und Verriegelungselement zugeordnet. Die Verriegelungsfunktion bezüglich der Verschlussdeckel ist allerdings auch schon dann erfüllbar, wenn nur eines von zwei jeweils einer Stirnseite der Grundeinheit zugeordneten beweglichen oberen Kopplungselementen als kombiniertes Kopplungs- und Verriegelungselement ausgestaltet ist.

Jeder Verschlussdeckel ist am zugeordneten Zusatz-Aufnahmekörper bevorzugt verschwenkbar gelagert, um im Rahmen einer Schwenkbewegung zwischen seiner Schließstellung und seiner Freigabestellung bewegt werden zu können.

Nachfolgend wird die Erfindung anhand der beiliegenden Zeichnung näher erläutert. In dieser zeigen:
- Figur 1: einen stapelbaren Behälter vorteilhaften Aufbaus der erfindungsgemäßen Behälteranordnung in einer perspektivischen Darstellung, wobei sich die Zusatz-Aufnahmekörper in ihrer Grundstellung befinden und die Verschlussdeckel eine verriegelte Schließstellung einnehmen,
- Figur 2: den Behälter aus Figur 1 mit in die Zugangsstellung verschwenkten Zusatz-Aufnahmekörpern, wobei der Verschlussdeckel des einen Zusatz-Aufnahmekörpers geschlossen und der andere geöffnet ist,
- Figur 3: einen Stapelverbund bestehend aus zwei in einer Höhenrichtung aufeinandersitzenden und vertikal zusammenhängend miteinander gekoppelten Behältern der in Figuren 1 und 2 gezeigten Art in einer perspektivischen Darstellung,
- Figur 4: die Behälteranordnung aus Figur 3 im voneinander abgehobenen Zustand der beiden Behälter,
- Figur 5: einen Längsschnitt durch die Behälteranordnung aus Figur 3 gemäß Schnittlinie V-V aus Figur 3,
- Figur 6: den in Figur 4 strichpunktiert umrahmten Ausschnitt VI in einer vergrößerten Darstellung, wobei ein kombiniertes Kopplungs- und Verriegelungselement in einer unwirksamen Stellung gezeigt ist, wobei der Ausschnitt dem in Figur 3 strichpunktiert umrahmten Ausschnitt VIa entspricht, in dem das kombinierte Kopplungs- und Verriegelungselement in einer wirksamen Stellung gezeigt ist,
- Figur 7: einen Ausschnitt des in Figur 1 illustrierten Behälters im Längsschnitt gemäß der dortigen Schnittlinie VII-VII, und
- Figur 8: einen Ausschnitt der in Figur 3 gezeigten Behälteranordnung im Längsschnitt gemäß der dortigen Schnittlinie VIII-VIII.

Aus der Zeichnung ist eine vorteilhafte Ausführungsform der erfindungsgemäßen Behälteranordnung 1 ersichtlich, die aus mindestens einem stapelbaren Behälter 2 besteht, der geeignet ist, um zumindest mit mindestens einem weiteren gleichartigen stapelbaren Behälter 2 in einer durch eine strichpunktierte Linie angedeuteten Höhenrichtung 3 gestapelt zu werden. Bevorzugt enthält die Behälteranordnung 1 mehrere gleichartig ausgebildete stapelbare Behälter 2, die - insbesondere in beliebiger Reihenfolge - aufeinander stapelbar sind, sodass sich ein aus Figuren 3 und 5 exemplarisch ersichtlicher Behälterstapel 4 ergibt. Beispielsweise kann ein solcher Behälterstapel 4 zwei oder mehr aufeinandersitzende stapelbare Behälter 2 umfassen.

Jeder der im Folgenden vereinfacht nur noch als Behälter bezeichneten stapelbaren Behälter 2 hat eine sich in der Höhenrichtung 3 erstreckende Hochachse 5, wobei die Hochachsen 5 der aufeinandergestapelten Behälter 2 zusammenfallen.

Bevorzugt jeder Behälter 2 der Behälteranordnung 1 ist mit Kopplungsmitteln 6 ausgestattet, die es ermöglichen, zwei unmittelbar übereinander angeordnete Behälter 2 eines Behälterstapels 4 lösbar zu einem Stapelverbund 7 zu koppeln, innerhalb dessen die gestapelten Behälter 2 in der Höhenrichtung 3 formschlüssig miteinander verbunden und an einem gegenseitigen Abheben gehindert sind. Die Kopplungsmittel 6 sind insbesondere so ausgebildet, dass ein Behälter 2 sowohl mit einem auf ihm platzierten als auch mit einem unter ihm angeordneten Behälter 2 in der Höhenrichtung 3 koppelbar ist, insbesondere durch gegenseitige Verriegelung. Ein durch die Kopplung realisierter Stapelverbund 7 lässt sich bei Bedarf einfach dadurch anheben und transportieren, dass der zuoberst in dem Stapelverbund 7 angeordnete Behälter 2 erfasst und entsprechend gehandhabt wird.

Jeder Behälter 2 ist auch einzeln verwendbar. Die Stapelbarkeit und die Koppelbarkeit erleichtern die Aufbewahrung und den Transport beim Vorhandensein einer Mehrzahl der Behälter 2.

Der Behälter 2 kann zweckmäßigerweise auch mit einem nichtidentischen weiteren Behälter, also mit einem Behälter anderen Typs, gestapelt und gekoppelt werden, wenn dieser über gleichartige Kopplungsmittel 6 wie der geschilderte Behälter 2 verfügt. Auch können die Kopplungsmittel 6 vorzugsweise dazu genutzt werden, um den Behälter 2 allein oder als unterstes Glied eines Behälterstapels 4 auf einer Trägerstruktur zu fixieren, beispielsweise auf einem Transportwagen oder auf einem Staubabsauggerät.

Zusätzlich zu den Kopplungsmitteln 6 kann der Behälter 2 über mechanische Schnittstellenmittel 8 verfügen, die seine Befestigung an einem mit ihm gestapelten Behälter abweichenden Typs ermöglichen, der keine mit den Kopplungsmitteln 6 kompatiblen Kopplungsmittel 6 aufweist. Exemplarisch sind insbesondere im Bereich der Unterseite des Behälters 2 mehrere Schnittstellenmittel 8 vorhanden, die eine in der Höhenrichtung 3 unabhebbare Kopplung mit Behältern eines Typs ermöglichen, die in der EP 0 555 533 B1 und in der EP 2 315 701 B1 beschrieben sind. Die Schnittstellenmittel 8 sind beispielsweise ausgebildet, um in Eingriffsvertiefungen eines Behälters anderen Typs einzugreifen oder sind von mindestens einem Verriegelungsvorsprung gebildet, der ein Zusammenwirken mit einem Drehriegel eines Behälters anderen Typs gestattet.

Jeder Behälter 2 der Behälteranordnung 1 hat zweckmäßigerweise einen rechteckigen Grundriss und besitzt eine zu der Hochachse 5 rechtwinkelige imaginäre Längsachse 11 sowie eine zur Hochachse 5 und zur Längsachse 11 rechtwinkelige Querachse 12. Zweckmäßigerweise verfügt der Behälter 2 in seiner durch die Achsrichtung der Längsachse 11 bestimmten Längsrichtung über eine größere Baulänge als in der durch die Achsrichtung der Querachse 12 bestimmten Querrichtung. Die beiden einander entgegengesetzten, in der Längsrichtung orientierten Stirnseiten des Behälters 2 seien im Folgenden zur besseren Unterscheidung als axiale Stirnseiten 13 bezeichnet.

In der üblichen Gebrauchsstellung der Behälteranordnung 1 sind die Hochachsen 5 vertikal orientiert. Außerdem hat jeder Behälter 2 eine in seiner üblichen Gebrauchsstellung nach oben orientierte Oberseite 14 und eine hierzu entgegengesetzt nach unten orientierte Unterseite 15. Innerhalb eines Behälterstapels 4 und Stapelverbundes 7 sind sich die Oberseite 14 und die Unterseite 15 unmittelbar benachbarter Behälter zugewandt.

Jeder Behälter 2 verfügt über einen der Oberseite 14 zugeordneten Traggriff 16. An ihm kann jeder einzelne Behälter 2 oder der oberste Behälter 2 eines Stapelverbundes 7 mit einer Hand ergriffen und angehoben sowie transportiert werden.

Im Folgenden soll näher auf einen bevorzugten Aufbau des mindestens einen stapelbaren Behälters 2 der Behälteranordnung 1 eingegangen werden.

Demnach verfügt der Behälter 2 über eine Grundeinheit 17 mit einem vorzugsweise zumindest im Wesentlichen kastenähnlichen Haupt-Aufnahmekörper 18, der einen als Haupt-Aufnahmeraum 21 bezeichneten Innenraum definiert. Der Haupt-Aufnahmekörper 18 hat einen bevorzugt plattenförmig ausgebildeten Boden 22 mit rechteckigem Umriss und eine entlang des Randes des Bodens 22 verlaufende, in der Höhenrichtung 3 nach oben ragende Seitenwand 23. Die Seitenwand 23 umrahmt seitlich den unten vom Boden 22 begrenzten Haupt-Aufnahmeraum 21. Der nach oben weisende umlaufende Rand 24 der Seitenwand 23 begrenzt eine als Hauptöffnung 25 bezeichnete Öffnung des Haupt-Aufnahmeraumes 21, durch die hindurch das Innere des Haupt-Aufnahmeraumes 21 zugänglich ist, wenn sie nicht abgedeckt ist. Der Haupt-Aufnahmeraum 21 eignet sich zur Aufbewahrung beliebiger Gegenstände, beispielsweise Handwerkzeuge.

Der erwähnte Traggriff 16 ist ein Bestandteil der Grundeinheit 17 und zweckmäßigerweise an dem Haupt-Aufnahmekörper 18 angebracht. Vorzugsweise ragt der Traggriff 16 ausgehend von dem Haupt-Aufnahmekörper 18 in Achsrichtung der Hochachse 5 nach oben, sodass er über den oberen Rand 24 der Seitenwand 23 vorsteht. Obwohl es beispielsweise möglich wäre, den Traggriff 16 als Klappgriff oder als Teleskopgriff auszubilden, ist es vorteilhaft, wenn er mit dem Haupt-Aufnahmekörper 18 zu einer starren Einheit verbunden ist.

Bevorzugt ist der Traggriff 16 als Bügelgriff ausgebildet, was auf das Ausführungsbeispiel zutrifft. Zwei in der Längsrichtung des Behälters 2 zueinander beabstandete Griffschenkel 16a, 16b, die fest mit dem Haupt-Aufnahmekörper 18 verbunden sind, ragen nach oben und sind an ihrem oberen Ende durch einen mit einer Hand umgreifbaren Tragsteg 16c miteinander verbunden.

Der Traggriff 16 erstreckt sich zweckmäßigerweise in einer Mittelebene 26 der Grundeinheit 17, die durch die Längsachse 11 und die Hochachse 5 aufgespannt wird.

Zweckmäßigerweise steht der Traggriff 16 an der Oberseite 14 stets bezüglich der benachbarten Bestandteile des Behälters 2 nach oben vor. Dies gilt insbesondere auch für den beispielsweise in Figur 1 illustrierten geschlossenen Zustand des Behälters 2. Damit dies beim Stapeln mit einem gleichartigen Behälter 2 nicht störend ist, ist die Grundeinheit 17 in vertikaler Flucht mit dem Traggriff 16, exemplarisch also in der Mittelebene 26, mit einem schlitzförmigen Hohlraum 27 versehen, der im Bereich des Bodens 22 zu der Unterseite 15 hin offen ist. Er hat eine ausreichende Breite und Länge, um beim Stapeln der Behälter 2 von unten her das Eintauchen des an der Oberseite 14 des darunter liegenden Behälters 2 vorstehenden Bestandteils des Traggriffes 16 zu ermöglichen. Der Höhenschnitt in Figur 5 illustriert, wie der Traggriff 16 des unteren Behälters 2a zweier gestapelter Behälter 2 von unten her in den schlitzförmigen Hohlraum 27 des oberen Behälters 2b der beiden gestapelten Behälter 2 eintaucht.

Zweckmäßigerweise sind der schlitzförmige Hohlraum 27 und der Traggriff 16 derart maßlich aufeinander abgestimmt, dass sich durch den gegenseitigen Eingriff eine Lagestabilisierung der aufeinandergestapelten Behälter 2 in einer durch die Längsachse 11 und die Querachse 12 aufgespannten Horizontalebene 28 einstellt.

Der schlitzförmige Hohlraum 27 ist zweckmäßigerweise vom Innern einer hohl gestalteten Unterteilungswand 31 gebildet, die sich in dem Haupt-Aufnahmeraum 21 zwischen den den beiden axialen Stirnseiten 13 zugeordneten stirnseitigen Wandabschnitten 23a, 23b der umlaufenden Seitenwand 23 erstreckt. Durch diese Unterteilungswand 31, die den umlaufenden Rand 24 der Seitenwand 23 zweckmäßigerweise ein Stückweit nach oben hin überragt, wird der Haupt-Aufnahmeraum 21 in zwei in Achsrichtung der Querachse 12 nebeneinander liegende Teilräume 21a, 21b unterteilt.

Die beiden Griffschenkel 16a, 16b sind zweckmäßigerweise an der Unterteilungswand 31 angeordnet, von der aus sie nach oben ragen. Der sich in der Längsrichtung des Behälters 2 erstreckende Tragsteg 16 ist mit vertikalem Abstand oberhalb der Unterteilungswand 31 angeordnet.

Der Behälter 2 verfügt des Weiteren über zwei bezüglich der Grundeinheit 17 und insbesondere bezüglich des Haupt-Aufnahmekörpers 18 unter Ausführung einer durch Doppelpfeile illustrierten Übergangsbewegung 32 bewegliche Zusatz-Aufnahmekörper 33, 34. Mit der Übergangsbewegung 32 können die beiden Zusatz-Aufnahmekörper 33, 34, insbesondere unabhängig voneinander, zwischen einer in Figuren 1, 3 und 4 illustrierten eingefahrenen Grundstellung und einer aus Figur 2 ersichtlichen ausgefahrenen Zugangsstellung verlagert werden. Die geschilderte Beweglichkeit resultiert aus Lagermitteln 35, über die jeder Zusatz-Aufnahmekörper 33, 34 an der Grundeinheit 17 und insbesondere an dem Haupt-Aufnahmekörper 18 bewegbar gelagert ist. Eine Besonderheit dieser Lagermittel 35 besteht darin, dass sie die bezüglich des Haupt-Aufnahmekörpers 18 eingenommene räumliche Ausrichtung der Zusatz-Aufnahmekörper 33, 34 während der Übergangsbewegung 32 konstant halten und insbesondere auch sowohl in der Grundstellung als auch in der Zugangsstellung gewährleisten.

Dies ist vor allem deshalb vorteilhaft, weil jeder Zusatz-Aufnahmekörper 33, 34 einen als Zusatz-Aufnahmeraum 36 bezeichneten Aufnahmeraum definiert, der eine in gleicher Weise wie die Hauptöffnung 25 des Haupt-Aufnahmeraumes 21 nach oben orientierte, zur besseren Unterscheidung als Zusatzöffnung 37 bezeichnete Öffnung aufweist. Mithin ist gewährleistet, dass ungeachtet der momentanen Stellung eines Zusatz-Aufnahmekörpers 33, 34 dessen Zusatzöffnung 37 die gleiche Ausrichtung hat wie die Hauptöffnung 25.

Jeder Zusatz-Aufnahmekörper 33, 34 ist zweckmäßigerweise kastenförmig ausgebildet und hat zweckmäßigerweise einen rechteckigen Umriss bei Betrachtung in Achsrichtung der Hochachse 5. Er verfügt über einen unten angeordneten Boden 38, entlang dessen Randes sich eine umlaufende, nach oben ragende Seitenwand 41 erstreckt, deren oberer Rand 42 die schon erwähnte Zusatzöffnung 37 umrahmt.

In der eingefahrenen Grundstellung nehmen die Zusatz-Aufnahmekörper 33, 34 eine nebeneinander auf dem Haupt-Aufnahmekörper 18 sitzende und dabei die Hauptöffnung 25 überdeckende Position ein. Sie sind insbesondere so konturiert, dass der Behälter 2 im Bereich der Zusatz-Aufnahmekörper 33, 34 in der eingefahrenen Grundstellung den gleichen Umriss hat wie im Bereich des Haupt-Aufnahmekörpers 18. Auf diese Weise bilden die Seitenwand 23 des Haupt-Aufnahmekörpers 18 und die Seitenwände 41 der beiden Zusatz-Aufnahmekörper 33, 34 gemeinsam die umlaufende Seitenfläche 43 des Behälters 2. Zusammen betrachtet definieren der Haupt-Aufnahmekörper 18 und die in der Grundstellung befindlichen Zusatz-Aufnahmekörper 33, 34 ein zumindest im Wesentlichen quaderförmig gestaltetes Gebilde.

Jeder Zusatz-Aufnahmekörper 33, 34 hat eine Längsachse 44, die zu der Längsachse 11 parallel verläuft. Die Längenabmessungen der Zusatz-Aufnahmekörper 33, 34 sind zumindest im Wesentlichen gleich wie diejenigen des Haupt-Aufnahmekörpers 18.

Beim Ausführungsbeispiel überdeckt jeder Zusatz-Aufnahmekörper 33, 34 in der Grundstellung einen der Teilräume 21a, 21b des Haupt-Aufnahmeraumes 21. Hierzu hat jeder Zusatz-Aufnahmekörper 33, 34 eine in Achsrichtung der Querachse 12 gemessene Breite, die der Hälfte der Breite des Haupt-Aufnahmekörpers 18 abzüglich der Hälfte der Breite der sich aus dem Traggriff 16 und der Unterteilungswand 31 zusammensetzenden Struktur ergibt. Somit wird erreicht, dass jeder Zusatz-Aufnahmekörper 33, 34 bei Einnahme der Grundstellung mit seiner Unterseite auf dem oberen Rand 24 der Seitenwand 23 des Haupt-Aufnahmekörpers 18 aufsitzt und an der dem jeweils anderen Zusatz-Aufnahmekörper 33, 34 zugewandten Innenseite von dem Traggriff 16 und/oder der Unterteilungswand 31 flankiert ist.

Sind beide Zusatz-Aufnahmekörper 33, 34 in der Grundstellung positioniert, befindet sich zwischen ihnen ein schlitzartiger Spalt 45, in dem sich der Traggriff 16 erstreckt. Der Spalt 45 ist an der Oberseite 14 des Behälters 2 offen, wobei dort der Traggriff 16 nach oben herausragt, sodass er für den Transport des Behälters 2 ergriffen werden kann.

Bevorzugt ist der Traggriff 16 wie erwähnt starr an dem Haupt-Aufnahmekörper 18 angeordnet, sodass er nach oben über die Zusatz-Aufnahmekörper 33, 34 unabhängig davon hinausragt, ob der Behälter 2 nun einzeln genutzt wird oder zu einem Stapelverbund 7 gekoppelt ist.

Nicht gezeigt ist ein Ausführungsbeispiel, bei dem der Traggriff 16 derart verschiebbar an dem Haupt-Aufnahmekörper 18 gelagert ist und/oder derart teleskopierbar ausgebildet ist, dass er sich bei Nichtgebrauch in den Spalt 45 einschieben lässt.

Ist ein Zusatz-Aufnahmekörper 33, 34 in eine aus Figur 2 ersichtliche Zugangsstellung verlagert worden, steht er in Achsrichtung der Querachse 12 seitlich über den Haupt-Aufnahmekörper 18 vor und gibt dadurch gleichzeitig den zuvor von ihm verdeckten Bereich der Hauptöffnung 25 frei, sodass die Hauptöffnung 25 zum Einlegen oder Entnehmen eines Gegenstandes zugänglich ist.

Die Zusatz-Aufnahmekörper 33, 34 und die Lagermittel 35 sind insbesondere so ausgebildet, dass jeder Zusatz-Aufnahmekörper 33, 34 bei Einnahme seiner Zugangsstellung den von ihm in der Grundstellung verdeckten Abschnitt der Hauptöffnung 25 komplett freigibt. Exemplarisch führt dies dazu, dass der Zusatz-Aufnahmekörper 33, 34 in der Zugangsstellung mit zumindest annähernd seinem vollen Umriss oberhalb des Haupt-Aufnahmekörpers 18 seitlich neben diesem angeordnet ist. Deutlich wird dies aus Figur 5, in der die ausgefahrene Zugangsstellung des einen Zusatz-Aufnahmekörpers bei 34' strichpunktiert angedeutet ist. Auf diese Weise ist eine optimale Zugänglichkeit des freigelegten Haupt-Aufnahmeraumes 21 gewährleistet.

Die Lagermittel 35 ermöglichen eine voneinander unabhängige Übergangsbewegung 32 der beiden Zusatz-Aufnahmekörper 33, 34. Auf diese Weise ist es möglich, unter Belassung des einen Zusatz-Aufnahmekörpers 33 in der Grundstellung nur den anderen Zusatz-Aufnahmekörper 34 in die Zugangsstellung zu verbringen.

Jeder Zusatz-Aufnahmekörper 33, 34 ist mit einem Verschlussdeckel 46 ausgestattet, mit dem sich die zugeordnete Zusatzöffnung 37 wahlweise verschließen oder freigeben lässt. In einer Schließstellung erstreckt sich der Verschlussdeckel 46 über die zugeordnete Zusatzöffnung 37 hinweg und deckt diese so ab, dass im Zusatz-Aufnahmeraum 36 befindliche Gegenstände nicht herausfallen können. Darüber hinaus kann der Verschlussdeckel 46 zweckmäßigerweise unter Ausführung einer durch einen Doppelpfeil angedeuteten Schwenkbewegung 51 relativ zum zugeordneten Zusatz-Aufnahmekörper 33, 34 so verschwenkt werden, dass er eine die Zusatzöffnung 37 freigebende Freigabestellung einnimmt, was es ermöglicht, Gegenstände in den Zusatz-Aufnahmeraum 36 hineinzulegen oder von dort herauszunehmen. In Figur 2 ist bei dem rechts liegenden Zusatz-Aufnahmekörper 34 die Schließstellung und bei dem links liegenden Zusatz-Aufnahmekörper 33 eine Freigabestellung des Verschlussdeckels 46 gezeigt.

In den Haupt-Aufnahmeraum 21 und in jeden Zusatz-Aufnahmeraum 36 können bei Bedarf auch individuelle Kleinbehälter 67 eingesetzt werden, in denen sich vor allem Kleinteile sehr gut aufbewahren lassen. Dies ist in Figur 5 illustriert.

Zum Öffnen und Schließen ist der Verschlussdeckel 46 am zugeordneten Zusatz-Aufnahmekörper 33, 34 verschwenkbar gelagert. Die strichpunktiert angedeutete Schwenkachse 47 verläuft in der Längsrichtung des Behälters 2. Die die Schwenk-bewegung 51 ermöglichende Schwenklagereinrichtung 48 ist insbesondere so ausgebildet, dass die Schwenkachse 47 dem von dem Traggriff 16 in der Querrichtung des Behälters weiter entfernten äußeren längsseitigen Wandabschnitt 41a der Seitenwand 41 zugeordnet ist. Sie befindet sich dort insbesondere am oberen Rand 42.

Beispielsweise kann der Verschlussdeckel 46 über ein Filmscharnier an einem Lagerabschnitt schwenkbar gelagert sein, der an dem äußeren längsseitigen Wandabschnitt 41a befestigt ist.

Durch eine solche Lagerung wird erreicht, dass bei der Schwenkbewegung 51 der dem jeweils anderen Zusatz-Aufnahmekörper 33, 34 zugewandte längsseitige innere Randbereich 46a des Verschlussdeckels 46 verschwenkt wird. Dieser längsseitige innere Randbereich 46a des Verschlussdeckels 46 liegt in der Schließstellung auf dem Rand 42 des dem Traggriff 16 benachbarten inneren längsseitigen Wandabschnittes 41b der Seitenwand 41 des Zusatz-Aufnahmekörpers 33, 34 auf.

Mit anderen Worten wird ein Verschlussdeckel 46 beim Öffnen oder Schließen der zugeordneten Zusatzöffnung 37 an seinem dem Traggriff 16 zugewandten längsseitigen inneren Randbereich 46a angehoben oder abgesenkt, um die Schwenkbewegung 51 auszuführen.

Mehrere Behälter 2 können gestapelt werden, wenn sich jeder unterhalb eines oberen Behälters 2, 2b angeordnete untere Behälter 2a in einem Zustand befindet, in dem seine Zusatz-Aufnahmekörper 33, 34 die Grundstellung und gleichzeitig die zugeordneten Verschlussdeckel 46 die Schließstellung einnehmen. Dann sind Zusatz-Aufnahmekörper 33, 34 und Verschlussdeckel 46 des jeweils unteren Behälters 2, 2a zwischen den Haupt-Aufnahmekörpern 18 der beiden aufeinandersitzenden Behälter 2, 2a, 2b eingegliedert. Bereits dadurch kann zweckmäßigerweise verhindert werden, dass ein Zusatz-Aufnahmekörper 33, 34 versehentlich in die Zugangsstellung bewegt wird oder dass ein Verschlussdeckel 46 in eine Freigabestellung gelangt. Mithin ergibt sich eine hohe Aufbewahrungssicherheit für die eingelagerten Gegenstände.

Allerdings ist es vorteilhaft, wenn der Behälter 2 auch noch mit speziellen Verriegelungsmitteln 49 ausgestattet ist, die unabhängig davon, ob ein Behälter 2 nun einzeln oder im Stapel vorliegt, eine Verriegelung der Verschlussdeckel 46 in der Schließstellung und eine Verriegelung der Zusatz-Aufnahmekörper 33, 34 in ihrer Grundstellung ermöglichen. Darauf wird weiter unten noch eingegangen.

Die Zusatz-Aufnahmekörper 33, 34 sind insbesondere so an dem Haupt-Aufnahmekörper 18 gelagert, dass sie beim Übergang zwischen der Grundstellung und der Zugangsstellung in Achsrichtung der Querachse 12 voneinander weg oder aufeinander zu bewegt werden. Bei dieser Bewegung kann es sich prinzipiell durchaus um eine Linearbewegung handeln, beispielsweise indem die Zusatz-Aufnahmekörper 33, 34 über Führungsschienen verschiebbar am Haupt-Aufnahmekörper 18 gelagert sind. Als wesentlich vorteilhafter wird allerdings eine beim Ausführungsbeispiel realisierte Bauform angesehen, bei der die Lagermittel 35 als Schwenklagermittel 35a konzipiert sind, sodass die Übergangsbewegung 32 zumindest teilweise und vorzugsweise in ihrer Gesamtheit eine Schwenkbewegung ist. Ungeachtet dessen ist aber auch hier gewährleistet, dass die Zusatz-Aufnahmekörper 33, 34 ihre bezüglich des Haupt-Aufnahmekörpers 18 eingenommene räumliche Orientierung stets beibehalten. Egal in welcher Relativposition sich ein Zusatz-Aufnahmekörper 33, 34 momentan bezüglich des Haupt-Aufnahmekörpers 18 befindet, weisen die Zusatzöffnungen 37 immer in die gleiche Richtung, die zweckmäßigerweise mit der Orientierung der Hauptöffnung 25 zusammenfällt.

Die Schwenklagermittel 35a sind bevorzugt so ausgebildet, dass jeder Zusatz-Aufnahmekörper 33, 34 bei der Übergangsbewegung 32 eine bogenförmige Bahnkurve 50 durchläuft, die in Figur 5 angedeutet ist. Beim Durchlaufen dieser Bahnkurve 50 verändert sich die bezüglich des Haupt-Aufnahmekörpers 18 eingenommene Höhenposition des betreffenden Zusatz-Aufnahmekörpers 33, 34, sodass er zumindest vorübergehend eine höhere Position einnimmt als in der Grundstellung. Dies ist unter anderem auch ein Aspekt, der im gestapelten Zustand der Behälter 2 auch ohne gesonderte Verriegelungsmittel 49 verhindert, dass ein Zusatz-Aufnahmekörper 33, 34 versehentlich in die Zugangsstellung gelangt. Der Zusatz-Aufnahmekörper 33, 34 wird durch den auf ihm platzierten Behälter 2 blockiert und an der Ausführung der bogenförmigen Übergangsbewegung 32 gehindert.

Allerdings kann ein oberer Behälter 2b auch dann eine Blockierfunktion bezüglich der unter ihm platzierten Zusatz-Aufnahmekörper 33, 34 erfüllen, wenn die Übergangsbewegung 32 keiner gekrümmten Bahn folgt. Es bedarf dann lediglich einer entsprechenden gegenseitigen gestalterischen Abstimmung zwischen an der Unterseite des Haupt-Aufnahmekörpers 18 nach unten wegragenden Standfüßen 52 und oben außen an den Verschlussdeckeln 46 ausgebildeten Eingriffsvertiefungen 53, in die die Standfüße 52 im gestapelten Zustand der Behälter 2 eingreifen. Beim Ausführungsbeispiel sind solche Standfüße 52 derart gestalterisch auf Eingriffsvertiefungen 53 der Verschlussdeckel 46 abgestimmt, dass sich eine formschlüssige Blockade in der Horizontalebene 28 einstellt und dadurch die aufeinandergestapelten Behälter zusätzlich oder alternativ zu dem in den Hohlraum 27 eintauchenden Traggriff 16 eine Verschiebesicherung zwischen den aufeinandersitzenden Behältern 2 erfahren.

Die Schwenklagermittel 35a sind bevorzugt so ausgebildet und die Zusatz-Aufnahmekörper 33, 34 sind gestalterisch so an den Haupt-Aufnahmekörper 18 angepasst, dass die Zusatz-Aufnahmekörper 33, 34 in der ausgeschwenkten Zugangsstellung bezüglich des Haupt-Aufnahmekörpers 18 die gleiche Höhenposition einnehmen wie in der Grundstellung.

Bevorzugt sind die Schwenklagermittel 35a pro Zusatz-Aufnahmekörper 33, 34 mittels mehrerer Gelenkparallelogramme 54 realisiert. Jedes dieser Gelenkparallelogramme 54 enthält zwei starre Führungsarme 54a, 54b, die jeweils einerseits am Zusatz-Aufnahmekörper 33, 34 und andererseits am Haupt-Aufnahmekörper 18 gelagert sind, wobei die vier Gelenkpunkte 54c in den Eckpunkten eines regelmäßigen Parallelogramms liegen.

Vorzugsweise ist jedem Zusatz-Aufnahmekörper 33, 34 ein eigenes, im Bereich einer der axialen Stirnseiten 13 des Behälters 2 angeordnetes Gelenkparallelogramm 54 zugeordnet. Dies ist beim Ausführungsbeispiel der Fall. Dabei ist vorteilhaft, wenn die stirnseitigen Wandabschnitte 23a, 23b der Seitenwand 23 des Haupt-Aufnahmekörpers 18 wie auch die in Achsrichtung der Längsachse 44 weisenden stirnseitigen Wandabschnitte 41c, 41d der Seitenwand 41 der Zusatz-Aufnahmekörper 33, 34 zumindest partiell doppelwandig ausgeführt sind und randseitig offene Lagerkammern 55 bilden, in die die Führungsarme 54a, 54b der Gelenkparallelogramme 54 hineinragen. Auf diese Weise sind die Gelenkparallelogramme 54 in der Grundstellung der Zusatz-Aufnahmekörper 33, 34 einerseits zur Außenseite des Behälters 2 hin verdeckt und andererseits auch nach innen hin sowohl vom Haupt-Aufnahmeraum 21 als auch vom zugeordneten Zusatz-Aufnahmeraum 36 abgetrennt beziehungsweise abgeschottet. Die gelenkpunkte 54c liegen bevorzugt innerhalb dieser Lagerkammern 55.

Auf diese Weise können Beschädigungen der Schwenklagermittel 35a und durch Gegenstände hervorgerufene Behinderungen oder Blockierungen der Schwenklagermittel 35a ausgeschlossen werden.

Die bereits angesprochenen Kopplungsmittel 6 sind an der Grundeinheit 17 angeordnet, sodass innerhalb eines Stapelverbundes 7 eine zugfeste Verbindung zwischen den Grundeinheiten 17 der gestapelten Behälter vorliegt und die Lagermittel 35 entlastet sind.

Es ist weiterhin vorteilhaft, wenn die Kopplungsmittel 6, bevorzugt ausschließlich, im Bereich der beiden axialen Stirnseiten 13 an der Grundeinheit 17 angeordnet sind. Außerdem ist es vorteilhaft, wenn die Kopplungsmittel 6 an dem Haupt-Aufnahmekörper 18 angeordnet sind.

Beim Ausführungsbeispiel ist jeder der in Achsrichtung der Längsachse 11 orientierten axialen Stirnseiten der Grundeinheit 17 genau eine Kopplungseinheit 56 zugeordnet, die sich aus einem in der Nähe des Bodens 22 des Haupt-Aufnahmekörpers 18 angeordneten unteren Kopplungselement 56a und einem weiter oben angeordneten oberen Kopplungselement 56b zusammensetzt. Diese einzige Kopplungseinheit 56 ist bevorzugt breitenmittig bezogen auf die Achsrichtung der Querachse 12 stirnseitig an der Grundeinheit 17 angeordnet. Auf diese Weise kann eine Kopplung im Schwerpunkt des Behälters 2 stattfinden, unter minimalem Herstellungs- und Bedienungsaufwand.

Bei einem nicht gezeigten Ausführungsbeispiel enthalten die Kopplungsmittel 6 mehrere Kopplungseinheiten 56 pro Stirnseite der Grundeinheit 17.

Während das untere Kopplungselement 56a ortsfest bezüglich der Grundeinheit 17 ausgebildet und insbesondere starr an der Grundeinheit 17 angeordnet ist, ist das obere Kopplungselement 56b bezüglich der Grundeinheit 17 und insbesondere bezüglich des Haupt-Aufnahmekörpers 18 beweglich ausgebildet. Diese Anordnung kann zwar auch umgekehrt sein, jedoch hat die bewegliche Ausgestaltung des oberen Kopplungselementes 56b den Vorteil, dass es zur Betätigung leicht zugänglich ist und dass es in noch zu erläuternder Weise auch als Bestandteil der schon angesprochenen Verriegelungsmittel 49 nutzbar ist.

Zur Vereinfachung der Beschreibung sei im Folgenden das exemplarisch vom oberen Kopplungselement 56b gebildete bewegliche Kopplungselement auch mit Bezugsziffer 56' bezeichnet und das ortsfeste Kopplungselement mit Bezugsziffer 56''.

Die der gleichen Stirnseite 13 zugeordneten Kopplungseinheiten 56 sind nun so ausgebildet, dass im vertikal gestapelten Zustand zweier Behälter 2 das obere Kopplungselement 56b des jeweils unteren Behälters 2a mit dem unteren Kopplungselement 56a des jeweils oberen Behälters 2, 2b in Kopplungseingriff bringbar ist. Dieser Kopplungseingriff ist so ausgebildet, dass sich in der Höhenrichtung 3, 5 eine zugfeste, formschlüssige Verbindung einstellt, die ein gegenseitiges vertikales Abheben der aufeinandergestapelten Behälter 2a, 2b verhindert.

Die zum Koppeln und Entkoppeln der Kopplungsmittel 6 zweier gestapelter Behälter 2 auszuführende Bewegung des beweglichen Kopplungselements 56' sei als Arbeitsbewegung 57 bezeichnet. Im Rahmen dieser Arbeitsbewegung 57 kann das Kopplungselement 56' wahlweise in einer den Kopplungseingriff herstellenden wirksamen Stellung - in Figur 8 illustriert - oder in einer den Kopplungseingriff aufhebenden unwirksamen Stellung, die in Figur 6 illustriert ist, positioniert werden.

Bevorzugt ist das bewegliche Kopplungselement 56' als an der Grundeinheit 17 schwenkbar gelagerte Kopplungslasche 58 ausgebildet, während das ortsfeste Kopplungselement 56'' bevorzugt in Form mindestens eines von der Grundeinheit 17 abstehenden Kopplungsvorsprunges 59 realisiert ist. Die Kopplungslasche 58 hat eine Aussparung 58a, die von einem Kopplungsrand 58b begrenzt ist, wobei sie in der wirksamen Stellung den Kopplungsvorsprung 59 so übergreift, dass dieser in die Aussparung 58a eintaucht und an seiner in der Höhenrichtung 3 weisenden Seite von dem Kopplungsrand 58b übergriffen wird.

Die Kopplungslasche 58 ist zweckmäßigerweise ausschließlich schwenkbar an der Grundeinheit 17 gelagert, sodass die Arbeitsbewegung 57 eine reine Schwenkbewegung ist. Grundsätzlich könnte die Kopplungslasche 58 aber auch noch andere Bewegungsfreiheitsgrade haben. Die beim Ausführungsbeispiel bezüglich der Grundeinheit 17 ortsfeste Schwenkachse der Kopplungslasche 58 ist in Figuren 7 und 8 bei 62 angedeutet, sie verläuft parallel zu der Querachse 12.

Die oberen Kopplungselemente 56b sind zweckmäßigerweise auf Höhe der Oberseite der die Grundstellung einnehmenden Zusatz-Aufnahmekörper 33, 34 platziert, also auf einer Höhe, auf der sich auch die die Schließstellung einnehmenden Verschlussdeckel 46 befinden. Dadurch ergibt sich, wie aus Figur 8 ersichtlich ist, ein sehr kurzer Verbindungsweg zwischen den miteinander koppelbaren Kopplungseinheiten 56 der gestapelten Behälter 2. Außerdem ermöglicht dies in vorteilhafter Weise die Nutzung des oberen, zugleich beweglichen Kopplungselementes 56b, 56' als Komponente der Verriegelungsmittel 49 zum Verriegeln der Schließstellung der Verschlussdeckel 46.

Damit die oberen Kopplungselemente 56b die geschilderte Höhenposition einnehmen können, verfügt die Grundeinheit 17 zweckmäßigerweise im Bereich der beiden axialen Stirnseiten 13 über jeweils eine nach oben über die Seitenwand 23 hinausragende Tragsäule 63, an der, insbesondere an ihrem oberen Endbereich, das obere Kopplungselement 56b gelagert ist.

Die Tragsäulen 63 können von der Struktur des Traggriffes 16 unabhängig ausgebildet sein oder sie bilden, wie beim Ausführungsbeispiel, eine strukturelle Einheit mit dem Traggriff 16. Beispielsweise können die Tragsäulen 63 fest und insbesondere einstückig mit einem jeweils benachbarten Griffschenkel 16a beziehungsweise 16b ausgebildet sein.

In der Grundstellung der beiden Zusatz-Aufnahmekörper 33, 34 wird die Tragsäule 63 zweckmäßigerweise von den beiden Zusatz-Aufnahmekörpern 33, 34 flankiert, wobei sie sich insbesondere zwischen diesen beiden Zusatz-Aufnahmekörpern 33, 34 nach oben erstreckt.

Wie schon erwähnt, ist der mindestens eine stapelbare Behälter 2 vorzugsweise mit Verriegelungsmitteln 49 ausgestattet, die ein lösbares Verriegeln der in der Schließstellung befindlichen Verschlussdeckel 46 ermöglichen, wenn sich die Zusatz-Aufnahmekörper 33, 34 in ihrer Grundstellung befinden. Dabei werden, bevorzugt indirekt, auch die Zusatz-Aufnahmekörper 33, 34 in ihrer Grundstellung blockiert und an einem unbeabsichtigten Verlagern in die Zugangsstellung gehindert.

Die Verriegelungsmittel 49 sind pro Behälter 2 teilweise an der Grundeinheit 17 und teilweise an den Verschlussdeckeln 46 angeordnet. Zweckmäßigerweise sind sie in zwei Verriegelungseinheiten 64 eingeteilt, die jeweils im Bereich einer der axialen Stirnseiten 13 des Behälters 2 angeordnet sind. Besonders vorteilhaft ist die illustrierte Ausführungsform, bei der die Verriegelungsmittel 49 zumindest partiell in Baueinheit mit den Kopplungsmitteln 6 ausgebildet sind, was exemplarisch zur Folge hat, dass an mindestens einer und zweckmäßigerweise an jeder axialen Stirnseite 13 zusätzlich zu einer Kopplungseinheit 56 eine Verriegelungseinheit 64 vorhanden ist, die mindestens eine und zweckmäßigerweise genau eine Komponente mit der Kopplungseinheit 56 gemeinsam hat. Die gemeinsame Komponente ist von dem oberen, beweglichen Kopplungselement 56b, 56' gebildet. Dieses fungiert als kombiniertes, relativ zu der Grundeinheit 17 bewegliches Kopplungs- und Verriegelungselement 65, das im Rahmen der Arbeitsbewegung 57 in einen Verriegelungseingriff mit einem Gegenverriegelungselement 66 jedes Verschlussdeckels 46 bringbar ist und dadurch ein Verschwenken des betreffenden Verschlussdeckels 46 in eine Freigabestellung verhindert.

Die Verriegelungsstellung des kombinierten Kopplungs- und Verriegelungselementes 65 ergibt sich automatisch immer dann, wenn es in die oben erwähnte wirksame Stellung verschwenkt wird, die im gestapelten Zustand zweier Behälter zugleich auch einen verriegelnden Kopplungseingriff mit der Grundeinheit 17 des darüber angeordneten Behälters 2 bewirkt.

Sind zwei geschlossene Behälter aufeinandergestapelt, kann das Kopplungs- und Verriegelungselement 65 im Rahmen der Arbeitsbewegung 57 wahlweise in einer wirksamen oder in einer unwirksamen Stellung positioniert werden, wobei es in der wirksamen Stellung einerseits die Verschlussdeckel 46 in der Schließstellung verriegelt und andererseits auch eine formschlüssige Kopplung mit dem darüber platzierten oberen Behälter 2b hervorruft. Dies ist beispielsweise in Figuren 3 und 8 illustriert.

In der unwirksamen Stellung ist sowohl der Kopplungseingriff als auch der Verriegelungseingriff aufgehoben, sodass ein oberer Behälter 2b abgenommen und der untere Behälter 2a geöffnet werden kann. Dabei ist vorteilhaft, dass nach dem Entkoppeln des oberen Behälters 2, 2a ohne einen weiteren Betätigungsschritt automatisch die Verschlussdeckel 46 und mithin auch die Zusatz-Aufnahmekörper 33, 34 entriegelt sind und zur Nutzung bereitstehen.

Hinsichtlich der Betätigung des kombinierten Kopplungs- und Verriegelungselementes 65 macht es keinen Unterschied, ob ein oberer Behälter 2b vorhanden ist oder nicht. Auch bei einem individuellen Behälter 2 ruft die wirksame Stellung des Kopplungs- und Verriegelungselementes 65 die Verriegelung der Verschlussdeckel 46 und indirekt der Zusatz-Aufnahmekörper 33, 34 hervor. Dies ist in Figuren 1 und 7 illustriert.

Bei der kombinierten Ausgestaltung als Kopplungs- und Verriegelungselement 65 fungiert die Kopplungslasche 58 auch als Verriegelungslasche 60. In diesem Zusammenhang ist es von Vorteil, wenn die Gegenverriegelungselemente 66 als Verriegelungsvorsprünge 66a ausgebildet sind, die in der wirksamen Stellung in die gleiche Aussparung 58a der Kopplungslasche 58 eingreifen wie ein Kopplungsvorsprung 59. Allerdings wäre es ohne weiteres auch möglich, an der zugleich auch als Verriegelungslasche 60 fungierenden Kopplungslasche 58 separate Aussparungen für die diversen Vorsprünge vorzusehen.

Zweckmäßig ist es jedenfalls, wenn die Verriegelungsmittel 49 so ausgebildet sind, dass in der wirksamen Stellung des Kopplungs- und Verriegelungselementes 65 gleichzeitig beide Verschlussdeckel 46 verriegelt sind. Somit ergibt sich eine Art Zentralverriegelung.

An jedem Verschlussdeckel 46 befindet sich das Gegenverriegelungselement 66 zweckmäßigerweise im Übergangsbereich zwischen dem längsseitigen inneren Randbereich 46a und dem sich daran anschließenden stirnseitigen Randbereich 46b. Im verriegelten Zustand kann somit der Verschlussdeckel 46 nicht mehr hochgeschwenkt werden.

Bevorzugt besteht der mindestens eine Behälter 2 zumindest größtenteils aus einem Kunststoffmaterial. Die Verschlussdeckel 46 können zumindest partiell aus einem transparenten Material bestehen, sodass sich ohne ein Öffnen der Verschlussdeckel 46 erkennen lässt, ob sich ein Inhalt im zugeordneten Zusatz-Aufnahmeraum 36 befindet.

## Patentansprüche

1. Behälteranordnung, mit mindestens einem stapelbaren Behälter (2), der eine Grundeinheit (17) mit einem Haupt-Aufnahmekörper (18) aufweist, wobei der Haupt-Aufnahmekörper (18) einen an seiner Oberseite über eine Hauptöffnung (25) zugänglichen Haupt-Aufnahmeraum (21) definiert, der von einem Boden (22) und einer vom Rand des Bodens (22) in einer Höhenrichtung des Behälters (2) nach oben ragenden umlaufenden Seitenwand (23) begrenzt ist, wobei der Behälter (2) im Bereich seiner Oberseite (14) einen an dem Haupt-Aufnahmekörper (18) angeordneten Traggriff (16) aufweist und wobei an der Grundeinheit (17) Kopplungsmittel (6) angeordnet sind, die geeignet sind, um wenigstens zwei in der Höhenrichtung (3) aufeinandergestapelte Behälter (2) lösbar zu einem ein gegenseitiges Abheben in der Höhenrichtung (3) verhindernden Stapelverbund (8) zu koppeln, **dadurch gekennzeichnet, dass** der Behälter (2) zwei in einer eingefahrenen Grundstellung unter Überdeckung der Hauptöffnung (25) nebeneinander auf dem Haupt-Aufnahmekörper (18) sitzende Zusatz-Aufnahmekörper (33, 34) aufweist, die jeweils einen an seiner Oberseite über eine Zusatzöffnung (37) zugänglichen Zusatz-Aufnahmeraum (36) definieren, der von einem Boden (38) und einer vom Rand des Bodens (38) in einer Höhenrichtung des Behälters (2) nach oben ragenden umlaufenden Seitenwand (41) begrenzt ist, wobei jeder Zusatz-Aufnahmekörper (33, 34) bezüglich des Haupt-Aufnahmekörpers (18) unter Beibehaltung seiner bezüglich des Haupt-Aufnahmekörpers (18) eingenommenen räumlichen Ausrichtung aufgrund vorhandener Lagermittel (35) unter Ausführung einer Übergangsbewegung (32) in eine die Hauptöffnung (25) für einen Zugang zum Haupt-Aufnahmeraum (21) zumindest partiell freigebende und dabei seitlich über den Haupt-Aufnahmekörper (18) vorstehende ausgefahrene Zugangsstellung bewegbar ist, und wobei an jedem Zusatz-Aufnahmekörper (33, 34) ein zwischen einer die zugeordnete Zusatzöffnung (37) abdeckenden Schließstellung und mindestens einer die Zusatzöffnung (37) freigebenden Freigabestellung bewegbarer Verschlussdeckel (46) angeordnet ist, wobei im gestapelten und miteinander gekoppelten Zustand mehrerer Behälter (2) die die Grundstellung einnehmenden Zusatz-Aufnahmekörper (33, 34) eines jeweiligen unteren Behälters (2, 2a) zusammen mit ihren die Schließstellung einnehmenden Verschlussdeckeln (46) zwischen den Haupt-Aufnahmekörpern (33, 34) der unmittelbar übereinander angeordneten Behälter (2, 2a, 2b) angeordnet sind.

2. Behälteranordnung nach Anspruch 1, **dadurch gekennzeichnet, dass** sie eine Mehrzahl der stapelbaren Behälter (2) aufweist, die sowohl einzeln verwendbar sind als auch in der Höhenrichtung (3) aufeinander stapelbar und mittels der Kopplungsmittel (6) paarweise lösbar zu einem ein gegenseitiges Abheben in der Höhenrichtung (3) verhindernden Stapelverbund (7) koppelbar sind.

3. Behälteranordnung nach Anspruch 1 oder 2, **dadurch gekennzeichnet, dass** der mindestens eine Behälter (2) eine zu seiner Höhenrichtung rechtwinkelige Längsachse (11) aufweist, wobei die Zusatz-Aufnahmekörper (33, 34) rechtwinkelig zu der Längsachse (11) nebeneinander angeordnet sind und beim Übergang zwischen der Grundstellung und der Zugangsstellung in zu der Längsachse (11) rechtwinkeliger Richtung voneinander weg oder aufeinander zu bewegt werden.

4. Behälteranordnung nach einem der Ansprüche 1 bis 3, **dadurch gekennzeichnet, dass** die Lagermittel (35) als Schwenklagermittel (35a) ausgebildet sind, derart, dass die Übergangsbewegung (32) zumindest teilweise eine Schwenkbewegung ist, bei der der betreffende Zusatz-Aufnahmekörper (33, 34) mit bezüglich des Haupt-Aufnahmekörpers (18) unveränderlicher räumlicher Ausrichtung verschwenkt wird.

5. Behälteranordnung nach Anspruch 4, **dadurch gekennzeichnet, dass** die Schwenklagermittel (35a) so ausgebildet sind, dass jeder Zusatz-Aufnahmekörper (33, 34) bei seiner Übergangsbewegung (32) eine bogenförmige Bahnkurve (50) durchläuft, insbesondere derart, dass er während der Übergangsbewegung (32) seine bezüglich des Haupt-Aufnahmekörpers (18) eingenommene Höhenposition ändert, wobei zweckmäßigerweise jeder Zusatz-Aufnahmekörper (33, 34) in der Zugangsstellung die gleiche Höhenposition bezüglich des Haupt-Aufnahmekörpers (18) einnimmt wie in der Grundstellung.

6. Behälteranordnung nach einem der Ansprüche 1 bis 5, **dadurch gekennzeichnet, dass** die Schwenklagermittel (35a) mittels mehrerer Gelenkparallelogramme (54) realisiert sind, die zweckmäßigerweise jeweils zwei Führungsarme (54a, 54b) enthalten, die jeweils einerseits am Zusatz-Aufnahmekörper (33, 34) und andererseits am Haupt-Aufnahmekörper (18) gelenkig gelagert sind, wobei die Gelenkpunkte (54c) in den Eckpunkten eines Parallelogramms liegen.

7. Behälteranordnung nach Anspruch 6, **dadurch gekennzeichnet, dass** die Führungsarme (54a, 54b) der Gelenkparallelogramme (54) in von doppelwandigen Wandabschnitten der Seitenwände (23, 41) gebildeten Lagerkammern (55) des Haupt-Aufnahmekörpers (18) und des Zusatz-Aufnahmekörpers (33, 34) hineinragen, derart, dass sie in der Grundstellung des zugeordneten Zusatz-Aufnahmekörpers (33, 34) nach außen hin verdeckt sind und außerdem nach innen hin sowohl vom Haupt-Aufnahmeraum (18) als auch vom zugeordneten Zusatz-Aufnahmeraum (36) abgeschottet sind.

8. Behälteranordnung nach einem der Ansprüche 1 bis 7, **dadurch gekennzeichnet, dass** der mindestens eine Behälter (2) eine zu seiner Höhenrichtung rechtwinkelige Längsachse (11) aufweist und die Übergangsbewegung (32) der Zusatz-Aufnahmekörper (33, 34), in der Höhenrichtung des Behälters (2) betrachtet, in Achsrichtung einer zu der Längsachse (11) rechtwinkeligen Querachse (12) des Behälters (2) orientiert ist, wobei die Kopplungsmittel (6), insbesondere ausschließlich, im Bereich einander entgegengesetzter, in Achsrichtung der Längsachse (11) orientierter axialer Stirnseiten (13) der Grundeinheit (17) angeordnet sind.

9. Behälteranordnung nach Anspruch 8, **dadurch gekennzeichnet, dass** die Kopplungsmittel (6) im Bereich der beiden axialen Stirnseiten (13) der Grundeinheit (17) jeweils mindestens eine Kopplungseinheit (56) bestehend aus einem in der Nähe des Bodens (22) des Haupt-Aufnahmekörpers (18) angeordneten unteren Kopplungselement (56a) und einem weiter oben angeordneten oberen Kopplungselement (56b) aufweisen, wobei wenigstens eines dieser Kopplungselemente (56a, 56b) bewegbar ist, um einen Kopplungseingriff zwischen zwei aufeinandersitzenden Behältern (2, 2a, 2b)wahlweise Herzustellen oder zu Lösen, wobei die Kopplungseinheiten (56) derart ausgebildet sind, dass im gestapelten Zustand zweier Behälter (2, 2a, 2b) jeweils ein oberes Kopplungselement (56b) des unteren Behälters (2, 2a) mit einem unteren Kopplungselement (56a) des oberen Behälters (2, 2b) lösbar koppelbar ist.

10. Behälteranordnung nach Anspruch 9, **dadurch gekennzeichnet, dass** an jeder axialen Stirnseite (13) der Grundeinheit (17) genau eine Kopplungseinheit (56) breitenmittig angeordnet ist, und/oder dass es sich bei dem oberen Kopplungselement (56b) um ein bezüglich des Haupt-Aufnahmekörpers (18) bewegliches Kopplungselement (56') handelt, während das untere Kopplungselement (56a) ortsfest an der Grundeinheit (17) angeordnet ist.

11. Behälteranordnung nach Anspruch 9 oder 10, **dadurch gekennzeichnet, dass** das bewegliche Kopplungselement (56') eine an der Grundeinheit (17) schwenkbar gelagerte Kopplungslasche (58) ist, wobei das andere Kopplungselement (56'') zweckmäßigerweise mindestens ein von der Kopplungslasche (58) übergreifbarer Kopplungsvorsprung (59) ist, und/oder dass die oberen Kopplungselemente (56b) auf Höhe der Oberseite der die Grundstellung einnehmenden Zusatz-Aufnahmekörper (33, 34) platziert sind, und/oder dass die oberen Kopplungselemente (56b) an nach oben über die Seitenwand (23) des Haupt-Aufnahmekörpers (18) hinausragenden Tragsäulen (63) der Grundeinheit (17) angeordnet sind, die sich in der Grundstellung der Zusatz-Aufnahmekörper (33, 34) zweckmäßigerweise zwischen den Zusatz-Aufnahmekörpern (33, 34) nach oben erstrecken.

12. Behälteranordnung nach einem der Ansprüche 1 bis 11, **dadurch gekennzeichnet, dass** der mindestens eine Behälter (2) über teils an der Grundeinheit (17) und teils an den Verschlussdeckeln (46) angeordnete Verriegelungsmittel (49) verfügt, die ein lösbares Verriegeln der in der Schließstellung befindlichen Verschlussdeckel (46) ermöglichen, wenn sich die Zusatz-Aufnahmekörper (33, 34) in ihrer Grundstellung befinden, wobei die Verriegelungsmittel (49) zweckmäßigerweise zum gleichzeitigen Verriegeln und Entriegeln beider Verschlussdeckel (46) ausgebildet sind, wobei zweckmäßigerweise die Verriegelungsmittel (49) zumindest partiell in Baueinheit mit den Kopplungsmitteln (6) ausgebildet sind, zweckmäßigerweise derart, dass beim gegenseitigen Koppeln aufeinandergestapelter Behälter (2, 2a, 2b) gleichzeitig ein Verriegeln der in der Schließstellung befindlichen Verschlussdeckel (46) stattfindet.

13. Behälteranordnung nach Anspruch 12, **dadurch gekennzeichnet, dass** die Kopplungsmittel (6) und die Verriegelungsmittel (49) mindestens ein gemeinsames, relativ zu der Grundeinheit (17) bewegliches kombiniertes Kopplungs- und Verriegelungselement (65) enthalten, das wahlweise in einer die geschlossenen Verschlussdeckel (46) verriegelnden wirksamen Stellung oder in einer die Verschlussdeckel (46) entriegelnden unwirksamen Stellung positionierbar ist, wobei das kombinierte Kopplungs- und Verriegelungselement (65) im Falle eines zur Bildung eines Stapelverbundes (7) auf dem Behälter (2, 2a) sitzenden weiteren Behälters (2, 2b) bei Einnahme seiner wirksamen Stellung auch in Kopplungseingriff mit diesem weiteren Behälter (2, 2b) steht und wobei in der unwirksamen Stellung des kombinierten Kopplungs- und Verriegelungselementes (65) dessen Kopplungseingriff mit dem weiteren Behälter (2, 2b) aufgehoben ist, wobei zweckmäßigerweise die Kopplungsmittel (6) im Bereich der beiden axialen Stirnseiten (13) der Grundeinheit (17) jeweils mindestens eine Kopplungseinheit (56) bestehend aus einem in der Nähe des Bodens (22) des Haupt-Aufnahmekörpers (18) angeordneten unteren Kopplungselement (56a) und einem mit Höhenabstand dazu weiter oben an der Grundeinheit (17) angeordneten oberen Kopplungselement (56b) aufweisen, wobei ein kombiniertes Kopplungsund Verriegelungselement (65) von dem beweglichen oberen Kopplungselement (56b) mindestens einer und zweckmäßigerweise jeder Kopplungseinheit (56) gebildet ist.

14. Behälteranordnung nach einem der Ansprüche 1 bis 13, **dadurch gekennzeichnet, dass** der Traggriff (16) ausgehend von dem Haupt-Aufnahmekörper (18) zwischen den beiden Zusatz-Aufnahmekörpern (33, 34) nach oben ragt und von den beiden Zusatz-Aufnahmekörpern (33, 34) auf entgegengesetzten Seiten flankiert ist, wobei zweckmäßigerweise der Traggriff (16) in der Grundstellung der beiden Zusatz-Aufnahmekörper (33, 34) nach oben über die Zusatz-Aufnahmekörper (33, 34) vorsteht und außerdem der Haupt-Aufnahmekörper (18) einen zu seiner Unterseite hin offenen schlitzförmigen Hohlraum (27) aufweist, in den der Traggriff (16) eines unterhalb des Behälters (2) platzierten weiteren Behälters (2) im gestapelten Zustand zweier Behälter (2) eintauchen kann.

15. Behälteranordnung nach einem der Ansprüche 1 bis 14, **dadurch gekennzeichnet, dass** sich zwischen den die Grundstellung einnehmenden Zusatz-Aufnahmekörpern (33, 34) ein Spalt (45) befindet, durch den hindurch sich der Traggriff (16) ausgehend von dem Haupt-Aufnahmekörper (18) nach oben erstreckt, wobei der Traggriff (16) zweckmäßigerweise nach oben über die Zusatz-Aufnahmekörper (33, 34) vorsteht, und/oder dass jeder Verschlussdeckel (46), um zwischen seiner Schließstellung und seiner Freigabestellung bewegbar zu sein, bezüglich des zugeordneten Zusatz-Aufnahmekörpers (33, 34) verschwenkbar gelagert ist.

## Claims

1. Container assembly, comprising at least one stackable container (2), which has a base unit (17) with a main accommodating body (18), the main accommodating body (18) defining a main accommodating chamber (21), which is accessible at its top via a main opening (25) and which is bounded by a bottom (22) and a continuous side wall (23) projecting upwards from the edge of the bottom (22) in a vertical direction of the container (2), wherein the container (2) has a carrying handle (16) on the main accommodating body (18) in the region of its top side (14), and wherein coupling means (6) suitable for the releasable coupling of at least two containers (2) stacked in the vertical direction to form a stacked composite (8) preventing a mutual lift-off in the vertical direction (3) are provided on the base unit (17), **characterised in that** the container (2) comprises two auxiliary accommodating bodies (33, 34), which in a retracted home position are placed adjacent to one another on the main accommodating body (18) while covering the main opening (25) and each of which defines an auxiliary accommodation chamber (36), which is accessible at its top via an auxiliary opening (37) and which is bounded by a bottom (38) and a continuous side wall (41) projecting upwards from the edge of the bottom (38) in a vertical direction of the container (2), wherein each auxiliary accommodating body (33, 34) can be moved relative to the main accommodating body (18), while maintaining its spatial orientation adopted relative to the main accommodating body (18) owing to bearing means (35) provided, and while performing a transitional movement (32), into an extended access position, which at least partially uncovers the main opening (25) for access to the main accommodating chamber (21) while laterally projecting beyond the main accommodating body (18), and wherein a closing cover (46) movable between a closed position covering the associated auxiliary opening (37) and at least one release position uncovering the auxiliary opening (37) is provided on each auxiliary accommodating body (33, 34), wherein, in the stacked and coupled state of several containers (2), the auxiliary accommodating bodies (33, 34) of a respective lower container (2, 2a), which adopt the home position, are, together with their closing covers (46) adopting the closed position, placed between the main accommodating bodies (33, 34) of the containers (2, 2a, 2b) located directly on top of one another.

2. Container assembly according to claim 1, **characterised in that** it comprises a plurality of the stackable containers (2), which both can be used individually and can be stacked on top of one another in the vertical direction (3) and releasably coupled in pairs using the coupling means (6) to form a stacked composite (7) preventing a mutual lift-off in the vertical direction (3).

3. Container assembly according to claim 1 or 2, **characterised in that** the at least one container (2) has a longitudinal axis (11), which is perpendicular to the vertical direction, wherein the auxiliary accommodating bodies (33, 34) are arranged adjacent to one another at right angles to the longitudinal axis (11) and are moved away from one another or towards one another in a direction perpendicular to the longitudinal axis (11) in the transition between the home position and the access position.

4. Container assembly according to any of claims 1 to 3, **characterised in that** the bearing means (35) are configured as pivot bearing means (35a) in such a way that the transitional movement (32) is at least partially a pivoting movement in which the respective auxiliary accommodating body (33, 34) is pivoted while maintaining its spatial orientation relative to the main accommodating body (18).

5. Container assembly according to claim 4, **characterised in that** the pivot bearing means (35a) are designed such that each auxiliary accommodating body (33, 34) traverses an arc-shaped path curve (50) in its transitional movement (32), in particular in such a way that it changes its vertical position adopted relative to the main accommodating body (18) during the transitional movement (32), wherein each auxiliary accommodating body (33, 34) expediently adopts in the access position the same vertical position relative to the main accommodating body (18) as in the home position.

6. Container assembly according to any of claims 1 to 5, **characterised in that** the pivot bearing means (35a) are implemented by means of a plurality of articulated parallelograms (54), each of which expediently comprises two guide arms (54a, 54b) hinged at the auxiliary accommodating body (33, 34) on the one hand and at the main accommodating body (18) on the other hand, the pivot points (54c) lying in the corner points of a parallelogram.

7. Container assembly according to claim 6, **characterised in that** the guide arms (54a, 54b) of the articulated parallelograms (54) project into bearing chambers (55) of the main accommodating body (18) and of the auxiliary accommodating body (33, 34), which are formed by double-walled sections of the side walls (23, 41), in such a way that they are covered towards the outside in the home position of the associated auxiliary accommodating body (33, 34) and in addition are bulkheaded towards the inside both from the main accommodating chamber (18) and from the associated auxiliary accommodating chamber (36).

8. Container assembly according to any of claims 1 to 7, **characterised in that** the at least one container (2) has a longitudinal axis (11) perpendicular to its vertical direction, and **in that** the transitional movement (32) of the auxiliary accommodating bodies (33, 34), if viewed in the vertical direction of the container (2), is oriented in the axial direction of a transverse axis (12) of the container, which is perpendicular to the longitudinal axis (11), the coupling means (6) being, in particular exclusively, located in the region of opposite axial end faces (13) of the base unit (17), which are oriented in the axial direction of the longitudinal axis (11).

9. Container assembly according to claim 8, **characterised in that** each of the coupling means (6) comprises, in the region of the two axial end faces (13) of the base unit (17), at least one coupling unit (56) consisting of a lower coupling element (56a) located near the bottom (22) of the main accommodating body (18) and an upper coupling element (56b) located at a higher level, wherein at least one of these coupling elements (56a, 56b) is movable for optionally establishing or releasing a coupling engagement between two containers (2, 2a, 2b) sitting on top of one another, wherein the coupling units (56) are designed such that, in the stacked state of two containers (2, 2a, 2b), an upper coupling element (56b) of the bottom container (2, 2a) can be releasably coupled to a lower coupling element (56a) of the top container (2, 2b).

10. Container assembly according to claim 9, **characterised in that** precisely one coupling unit (56) is provided on each axial end face (13) of the base unit (17) in the middle of its width, and/or **in that** the upper coupling element (56b) is a coupling element (56') which is movable relative to the main accommodating body (18), while the lower coupling element (56a) is stationary on the base unit (17).

11. Container assembly according to claim 9 or 10, **characterised in that** the movable coupling element (56') is a coupling tab (58) pivotably mounted on the base unit (17), the other coupling element (56") expediently being at least one coupling projection (59) which can be encompassed by the coupling tab (58), and/or **in that** the upper coupling elements (56b) are placed at the level of the auxiliary accommodating bodies (33, 34) adopting the home position, and/or **in that** the upper coupling elements (56b) are located on support columns (63) of the base unit (17), which project upwards beyond the side wall (23) of the main accommodating body (18) and which expediently extend upwards between the auxiliary accommodating bodies (33, 34) in the home position of the auxiliary accommodating bodies (33, 34).

12. Container assembly according to any of claims 1 to 11, **characterised in that** the at least one container (2) is provided with locking means (49), which are located partly on the base unit (17) and partly on the closing covers (46) and which allow the closing covers (46) to be releasably locked when the auxiliary accommodating bodies (33, 34) are in their home position, the locking means (49) being expediently designed for the simultaneous locking and unlocking of both closing covers (46), wherein expediently the locking means (49) are at least partially designed as an assembly with the coupling means (6), expediently in such a way that, when containers (2, 2a, 2b) stacked on top of one another are coupled, the closing covers (46) are locked in the closing position at the same time.

13. Container assembly according to claim 12, **characterised in that** the coupling means (6) and the locking means (49) comprise at least one common combined coupling and locking element (65), which is movable relative to the base unit (17) and which can optionally be positioned in an active position locking the closed closing covers (46) or in an inactive position unlocking the closing covers (46), wherein the combined coupling and locking element (65) is, if adopting its active position when a further container (2, 2b) is placed on the container (2, 2a) to form a stacked composite (7), in coupling engagement with this further container (2, 2b) as well, and wherein the coupling engagement with the further container (2, 2b) is cancelled in the inactive position of the combined coupling and locking element (65), wherein expediently the coupling means (6) comprise in the region of each of the two axial end faces (13) of the base unit (17) at least one coupling unit (56) consisting of a lower coupling element (56a) located near the bottom (22) of the main accommodating body (18) and an upper coupling element (56b) located at a vertical distance therefrom at a higher level on the base unit (17), a combined coupling and locking element (65) being represented by the movable upper coupling element (56b) of at least one and expediently of each of the coupling units (56).

14. Container assembly according to any of claims 1 to 13, **characterised in that** the carrying handle (16), starting from the main accommodating body (18), projects upwards between the two auxiliary accommodating bodies (33, 34) and is flanked on opposite sides by the two auxiliary accommodating bodies (33, 34), wherein the carrying handle (16) expediently projects upwards above the auxiliary accommodating bodies (33, 34) in the home position of the two auxiliary accommodating bodies (33, 34), and wherein the main accommodating body (18) further has a slot-shaped cavity (27) open towards its underside, into which cavity (27) the carrying handle (16) of a further container (2) placed below the container (2) can dip in the stacked state of two containers (2).

15. Container assembly according to any of claims 1 to 14, **characterised in that** there is a gap (45) between the auxiliary accommodating bodies (33, 34) adopting the home position, through which gap (45) the carrying handle (16) extends upwards from the main accommodating body (18), the carrying handle (16) expediently projecting upwards beyond the auxiliary accommodating bodies (33, 34), and/or **in that** each closing cover (46) is pivotably mounted relative to the associated auxiliary accommodating body (33, 34) in order to be movable between its closing position and its release position.

## Revendications

1. Agencement de récipient, avec au moins un récipient (2) empilable qui présente une unité de base (17) avec un corps de réception principal (18), dans lequel le corps de réception principal (18) définit un espace de réception principal (21) accessible sur son côté supérieur par le **biais** d'une ouverture principale (25), qui est délimité par un fond (22) et une paroi latérale (23) tournante dépassant vers le haut du bord du fond (22) dans une direction verticale du récipient (2), dans lequel le récipient (2) présente dans la zone de son côté supérieur (14) une poignée porteuse (16) agencée sur le corps de réception **principal (18)** et dans lequel sur l'unité de base (17), des moyens de couplage (6) sont agencés, lesquels sont appropriés afin de coupler au moins deux récipients (2) empilés l'un sur l'autre dans le sens vertical (3) de manière détachable en un ensemble d'empilement (8) empêchant un levage mutuel dans le sens vertical (3), **caractérisé en ce que** le récipient (2) présente deux corps de réception supplémentaires (33, 34) logeant dans une position de base rentrée en recouvrant l'ouverture principale (25) l'un à côté de l'autre sur le corps de réception principal (18), qui définissent respectivement un espace de réception supplémentaire (36) accessible sur son côté supérieur par le biais d'une ouverture supplémentaire (37), qui est délimité par un fond (38) et une paroi latérale (41) tournante dépassant vers le haut du bord du fond (38) dans un sens vertical du récipient (2), dans lequel chaque corps de réception supplémentaire (33, 34) est mobile par rapport au corps de réception principal (18) en conservant son orientation spatiale occupée par rapport au corps de réception principal (18) en raison de moyens de palier (35) présents en réalisant un mouvement de **passage (32)** dans une position d'accès sortie libérant au moins partiellement l'ouverture principale (25) pour un accès à l'espace de réception principal (21) et dépassant latéralement du corps de réception principal (18), et dans lequel sur chaque corps de réception supplémentaire (33, 34), un couvercle de fermeture (46) mobile entre une position de fermeture recouvrant l'ouverture supplémentaire (37) associée et au moins une position de libération libérant l'ouverture supplémentaire (37), **dans lequel dans l'état empilé et couplé entre eux de plusieurs récipients (2),** les corps de réception supplémentaires (33, 34) occupant la position de base d'un récipient (2, 2a) inférieur respectif sont agencés conjointement avec leurs couvercles de fermeture (46) occupant la position de fermeture entre les corps de réception principaux (33, 34) des récipients (2, 2a, 2b) agencés directement l'un au-dessus de **l'autre.**

2. Agencement de récipient selon la revendication 1, **caractérisé en ce qu'**il présente une pluralité de récipients empilables (2) qui sont non seulement utilisables individuellement mais aussi empilables l'un sur l'autre dans le sens vertical (3) et sont couplables à l'aide de moyens de couplage (6) par paire de manière détachable en un ensemble d'empilement (7) empêchant un levage mutuel dans le sens vertical (3).

3. Agencement de récipient selon la revendication 1 ou 2, **caractérisé en ce que** l'au moins un récipient (2) présente un axe longitudinal (11) à angles droits par rapport à son sens vertical, dans lequel les corps de réception supplémentaires (33, 34) sont agencés l'un à côté de l'autre à angles droits par rapport à l'axe longitudinal (11) et sont déplacés lors du passage entre la position de base et la position d'accès dans le sens à angles droits par rapport à l'axe longitudinal (11) loin l'un de l'autre et l'un vers l'autre.

4. Agencement de récipient selon l'une des revendications 1 à 3, **caractérisé en ce que** les moyens de palier (35) sont réalisés comme moyens de palier pivotant (35a) de telle manière que le mouvement de passage (32) soit au moins partiellement un mouvement pivotant, pour lequel le corps de réception supplémentaire (33, 34) concerné est pivoté avec une orientation spatiale invariable par rapport au corps de réception principal (18).

5. Agencement de récipient selon la revendication 4, **caractérisé en ce que** les moyens de palier pivotant (35a) sont réalisés de sorte que chaque corps de réception supplémentaire (33, 34) passe lors de son mouvement de passage (32) par une trajectoire courbe arquée (50), en particulier de telle manière qu'il modifie pendant le mouvement de passage (32) sa position verticale occupée par rapport au corps de réception principal (18), dans lequel de manière appropriée chaque corps de réception supplémentaire (33, 34) dans la position d'accès occupe la même position verticale par rapport au corps de réception principal (18) que dans la position de base.

6. Agencement de récipient selon l'une des revendications 1 à 5, **caractérisé en ce que** les moyens de palier pivotant (35a) sont réalisés à l'aide de plusieurs parallélogrammes articulés (54), qui contiennent de manière appropriée respectivement deux bras de guidage (54a, 54b) qui sont logés par articulation respectivement d'une part sur le corps de réception supplémentaire (33, 34) et d'autre part sur le corps de réception principal (18), dans lequel les points articulés (54c) se trouvent dans les sommets d'un parallélogramme.

7. Agencement de récipient selon la revendication 6, **caractérisé en ce que** les bras de guidage (54a, 54b) des parallélogrammes articulés (54) pénètrent dans des chambres de palier (55) formées par des sections de paroi à double paroi des parois latérales (23, 41) du corps de réception principal (18) et du corps de réception supplémentaire (33, 34) de telle manière qu'ils soient masqués dans la position de base du corps de réception supplémentaire (33, 34) associé vers l'extérieur et en outre soient cloisonnés vers l'intérieur non seulement de l'espace de réception principal (18) mais aussi de l'espace de réception supplémentaire (36) associé.

8. Agencement de récipient selon l'une des revendications 1 à 7, **caractérisé en ce que** l'au moins un récipient (2) présente un axe longitudinal (11) à angles droits par rapport à son sens vertical et le mouvement de passage (32) des corps de réception supplémentaires (33, 34) est orienté vu dans le sens vertical du récipient (2), dans le sens axial d'un axe transversal (12) à angles droits par rapport à l'axe longitudinal (11) du récipient (2), dans lequel les moyens de couplage (6) sont agencés en particulier exclusivement dans la zone de côtés avant (13) axiaux orientés dans le sens axial de l'axe longitudinal (11), en regard l'un de l'autre de l'unité de base (17).

9. Agencement de récipient selon la revendication 8, **caractérisé en ce que** les moyens de couplage (6) présentent dans la zone des deux côtés avant (13) axiaux de l'unité de base (17) respectivement au moins une unité de couplage (56) se composant d'un élément de couplage (56a) inférieur agencé à proximité du fond (22) du corps de réception principal (18) et un élément de couplage (56b) supérieur agencé plus en haut, dans lequel au moins un de ces éléments de couplage (56a, 56b) est mobile afin d'établir ou de détacher un engagement de couplage entre deux récipients logeant l'un sur l'autre (2, 2a, 2b) au choix, dans lequel les unités de couplage (56) sont réalisées de telle manière que dans l'état empilé de deux récipients (2, 2a, 2b), respectivement un élément de couplage supérieur (56b) du récipient inférieur (2, 2a) puisse être couplé de manière détachable avec un élément de couplage inférieur (56a) du récipient supérieur (2, 2b).

10. Agencement de récipient selon la revendication 9, **caractérisé en ce que** sur chaque côté avant axial (13) de l'unité de base (17), précisément une unité de couplage (56) est agencée au milieu de la largeur, et/ou **en ce qu'**il s'agit pour l'élément de couplage (56b) supérieur d'un élément de couplage (56') mobile par rapport au corps de réception principal (18) alors que l'élément de couplage inférieur (56a) est agencé fixement sur l'unité de base (17).

11. Agencement de récipient selon la revendication 9 ou 10, **caractérisé en ce que** l'élément de couplage mobile (56') est une languette de couplage (58) logée de manière pivotante sur l'unité de base (17), dans lequel l'autre élément de couplage (56") est de manière appropriée au moins une saillie de couplage (59) pouvant être recouverte par la languette de couplage (58) et/ou en ce que les éléments de couplage (56b) supérieurs sont placés à hauteur du côté supérieur des corps de réception supplémentaires (33, 34) occupant la position de base et/ou **en ce que** les éléments de couplage supérieurs (56b) sont agencés sur des colonnes porteuses (63) dépassant vers le haut de la paroi latérale (23) du corps de réception principal (18) de l'unité de base (17), qui s'étendent dans la position de base des corps de réception supplémentaires (33, 34) de manière appropriée entre les corps de réception supplémentaires (33, 34) vers le haut.

12. Agencement de récipient selon l'une des revendications 1 à 11, **caractérisé en ce que** l'au moins un récipient (2) dispose de moyens de verrouillage (49) agencés en partie sur l'unité de base (17) et en partie sur les couvercles de fermeture (46), qui permettent un verrouillage amovible des couvercles de fermeture (46) se trouvant dans la position de fermeture lorsque les corps de réception supplémentaires (33, 34) se trouvent dans leur position de base, dans lequel les moyens de verrouillage (49) sont réalisés de manière appropriée pour le verrouillage et le déverrouillage simultanés de deux couvercles de fermeture (46), dans lequel de manière appropriée, les moyens de verrouillage (49) sont réalisés au moins partiellement dans une unité de construction avec les moyens de couplage (6), de manière appropriée de telle manière que lors du couplage mutuel de récipients empilés l'un sur l'autre (2, 2a, 2b), un verrouillage des couvercles de fermeture (46) se trouvant dans la position de fermeture ait lieu simultanément.

13. Agencement de récipient selon la revendication 12, **caractérisé en ce que** les moyens de couplage (6) et les moyens de verrouillage (49) contiennent au moins un élément de couplage et verrouillage (65) combiné, commun, mobile par rapport à l'unité de base (17), qui peut être positionné au choix dans une position active verrouillant les couvercles de fermeture (46) fermés ou dans une position inactive déverrouillant les couvercles de fermeture (46), dans lequel l'élément de couplage et de verrouillage (65) combiné se trouve, dans le cas d'un autre récipient (2, 2b) logeant pour la formation d'un ensemble d'empilement (7) sur le récipient (2, 2a) lors de l'occupation de sa position active, aussi en engagement de couplage avec cet autre récipient (2, 2b) et dans lequel dans la position inactive de l'élément de couplage et de verrouillage combiné (65), son engagement de couplage avec l'autre récipient (2, 2b) est supprimé, dans lequel de manière appropriée, les moyens de couplage (6) présentent dans la zone des deux côtés avant axiaux (13) de l'unité de base (17) respectivement au moins une unité de couplage (56) se composant d'un élément de couplage (56a) inférieur agencé à proximité du fond (22) du corps de réception principal (18) et d'un élément de couplage (56b) supérieur agencé à une distance verticale de celui-ci plus en haut sur l'unité de base (17), dans lequel un élément de couplage et de verrouillage (65) combiné est formé par l'élément de couplage (56b) supérieur mobile au moins d'une et de manière appropriée de chaque unité de couplage (56).

14. Agencement de récipient selon l'une des revendications 1 à 13, **caractérisé en ce que** la poignée porteuse (16) dépasse vers le haut à partir du corps de réception principal (18) entre les deux corps de réception supplémentaires (33, 34) et est flanquée par les deux corps de réception supplémentaires (33, 34) sur des côtés en regard, dans lequel de manière appropriée la poignée porteuse (16) dépasse dans la position de base des deux corps de réception supplémentaires (33, 34) vers le haut des corps de réception supplémentaires (33, 34) et en outre le corps de réception principal (18) présente un espace creux (27) en forme de fente ouvert vers son côté inférieur, dans lequel la poignée porteuse (16) d'un autre récipient (2) placé sous le récipient (2) peut pénétrer dans l'état empilé de deux récipients (2).

15. Agencement de récipient selon l'une des revendications 1 à 14, **caractérisé en ce qu'**une fente (45) se trouve entre les corps de réception supplémentaires (33, 34) occupant la position de base, par laquelle la poignée porteuse (16) s'étend vers le haut à partir du corps de réception principal (18), dans lequel la poignée porteuse (16) dépasse de manière appropriée vers le haut des corps de réception supplémentaires (33, 34), et/ou **en ce que** chaque couvercle de fermeture (46) afin d'être déplaçable entre sa position de fermeture et sa position de libération, est logé de manière pivotante par rapport au corps de réception supplémentaire (33, 34) associé.
